# EUROPÄISCHE PATENTSCHRIFT

(11) **EP 4 739 586 B1**
(45) Veröffentlichungstag und Bekanntmachung des Hinweises auf die Patenterteilung: **29.07.2026**
(21) Anmeldenummer: 25746154.1
(22) Anmeldetag: 23.07.2025
(51) Int. Cl.: B65B 13/18

(54) **VORRICHTUNG UND VERFAHREN ZUM UMREIFEN VON PALETTIERTEM PACKGUT**
DEVICE AND METHOD FOR STRAPPING PALLETIZED PACKAGED GOODS
DISPOSITIF ET PROCÉDÉ POUR CERCLER DES MARCHANDISES EMBALLÉES PALETTISÉES

(30) Priorität: 25.07.2024 DE 102024121263
(43) Veröffentlichungstag der Anmeldung: 13.05.2026
(73) Patentinhaber: Arkistra GmbH, 89420 Hoechstaedt (DE)
(72) Erfinder: KIMMERLE, Andreas, 89420 Hoechstaedt (DE)
(74) Vertreter: Lorenz & Kollegen
(86) Internationale Anmeldenummer: PCT/EP2025/071239
(87) Internationale Veröffentlichungsnummer: WO 2026/022252

(56) Entgegenhaltungen:
- AT-B1- 514 165
- CN-B- 108 557 139
- DE-U1- 8 319 409

## Beschreibung

Die Erfindung betrifft eine Vorrichtung zum Umreifen von palettiertem Packgut.

Die Erfindung betrifft ferner ein Verfahren zum Umreifen von palettiertem Packgut mit einem Umreifungsband.

Zum Lagern und/oder Transportieren werden Güter, Waren und/oder Baustoffe (nachfolgend auch als "Packgut" bezeichnet) häufig auf Paletten verpackt. Paletten können in vorteilhafter Weise gestapelt werden und bei Bedarf mit Hub- oder Gabelstaplern versetzt werden. Um die auf den Paletten befindlichen Gegenstände auf der Palette zu befestigen bzw. zu sichern, ist eine bevorzugte Methode das Umreifen bzw. Umschnüren mit einem Umreifungsband.

Auch Kisten, Kartons und/oder Pakete können mittels eines Umreifungsbands verschlossen bzw. zugeschnürt werden.

Eine Herausforderung bei der Umreifung von auf Paletten angeordnetem Packgut besteht darin, dass das Umreifungsband durch einen Spalt bzw. einen Freiraum der Palette zwischen dem Packgut und dem Boden, auf dem das Packgut und die Palette stehen, notwendig ist. Anschließend soll das Umreifungsband mit möglichst geringem, vorzugsweise keinem manuellen Aufwand um das Packgut herumgeführt werden.

Aus dem Stand der Technik sind verschiedene Umreifungsvorrichtungen bekannt. Vorbekannte stationäre Lösungen, insbesondere solche, welche auch für großes Packgut geeignet sind, sind zumeist sperrig und wenig flexibel hinsichtlich ihrer Positionierung und Anwendung, ermöglichen jedoch eine schnelle und automatisierte Umreifung.

Aus dem Stand der Technik sind insbesondere vollautomatische, stationäre Umreifungsanlagen bekannt, bei denen das Packgut mittels eines Förderbands zugeführt wird. Die Bandführungseinrichtung, um das Umreifungsband um das Packgut herumzuführen, ist dabei zumeist als Kanal ausgeführt, der das Packgut umgibt. Das Umreifungsband wird dann ausgehend von der Bandrolle durch den Kanal geschossen und anschließend vollautomatisch gespannt, verschweißt und abgeschnitten.

Aus der EP 0 725 005 B1 ist eine stationäre Umreifungsvorrichtung bekannt, bei der das Umreifungsband um das Packgut geschossen wird. Dabei bewegt sich das Umreifungsband druckluftunterstützt entlang wenigstens einer Luftstrecke, d.h. ist abschnittweise nicht in einem Kanal geführt. Die aus der EP 0 725 005 B1 bekannte Umreifungsvorrichtung eignet sich nicht zum Umreifen von Paletten.

Die aus dem Stand der Technik bekannten stationären Umreifungsvorrichtungen ermöglichen ein schnelles und zuverlässiges Umreifen von Packgut, sind jedoch nicht mobil und können daher nur für spezifische Anwendungen eingesetzt werden. Ferner sind die stationären Umreifungsvorrichtungen aufgrund des starren Kanals nicht universell genug einsetzbar. Zudem muss der Kanal unter der Palette geschlossen werden. Dies benötigt viel Platz.

Bei mobilen Lösungen muss das Umreifungsband zumindest teilweise manuell um das Packgut herumgeführt werden, d.h. ohne weiteres Zutun bzw. allein durch die Umreifungsvorrichtung kann keine geschlossene Schlaufe um das Packgut gelegt werden. Probleme können dabei insbesondere entstehen, wenn das Packgut so hoch ist, dass die Oberseite vom Bediener nicht mehr ohne weiteres erreicht werden kann.

Eine besonders vorteilhafte mobile Vorrichtung, um ein Umreifungsband zum Umreifen um Packgut herumzuführen, ist aus der EP 1 053 941 B1 bekannt. Aus der EP 3 877 267 B1 ist eine besonders vorteilhafte Weiterentwicklung dieser Vorrichtung, welche eine höhere Umreifungsgeschwindigkeit ermöglicht und die Festlegung des Umlenkpunkts optimiert, bekannt.

Die EP 1 053 941 B1 beschreibt eine Vorrichtung zur Umreifung bzw. Umbündelung einer palettierten Ladung, die ein Bandführungsmittel und wenigstens eine am vorderen Ende des Bandführungsmittels angeordnete Klemmeinrichtung zum Klemmen eines Anfangsabschnitts bzw. eines vorderen Bandendes des Umreifungsbands aufweist. Die EP 1 053 941 B1 und die Weiterentwicklung gemäß der EP 3 877 267 B1 weisen eine rückensteife Kette, einen Führungsschlitten, eine Umlenkeinheit und ein Längenbegrenzungsband auf, die derart zusammenwirken, dass das Umreifungsband unter der Palette hindurchführbar ist, anschließend um etwa 90° umgelenkt und auf diese Weise annähernd vertikal nach oben bewegt wird und nach Erreichen der Oberseite der Palette erneut umgelenkt und durch eine im Wesentlichen vertikale Bewegung zurückgeführt wird. Nachdem das Bandführungsmittel das Umreifungsband um das Packgut herumgeführt hat, wird das vordere Ende bzw. das vordere Bandende des Umreifungsbands mit einem Abschnitt des Umreifungsbands, welcher noch mit dem sich auf der Vorratsrolle bzw. Bandrolle befindlichen Vorrat des Umreifungsbands verbunden ist, verspannt und anschließend vorzugsweise verschweißt. Das Verschweißgerät ist dabei über eine Führungseinrichtung mit der Umreifungsvorrichtung verbunden.

Hinter der Schweißstelle wird das Umreifungsband abgeschnitten, so dass die Verbindung zu dem sich auf der Bandrolle befindlichen Vorrat des Umreifungsbands getrennt wird. Das dadurch entstandene, freiliegende, neue vordere Bandende kann für einen weiteren Umreifungsvorgang bzw. Umreifungsprozess verwendet werden.

Die vorgenannten, aus dem Stand der Technik bekannten Vorrichtungen haben sich als sehr vorteilhaft herausgestellt, um insbesondere ein mobiles Umreifen von Packgut zu ermöglichen und die manuellen Tätigkeiten zu minimieren. Die vorgenannten Vorrichtungen lassen sich insbesondere auch bei vergleichsweise hohem Packgut vorteilhaft einsetzen.

Die aus der EP 1 053 941 B1 und der EP 3 877 265 B1 bekannten mobilen Umreifungsvorrichtungen ermöglichen ein vorteilhaftes mobiles Umreifen, wobei der manuelle Arbeitsaufwand, beispielsweise durch Herumlaufen um die Palette, Bücken und/oder händisches Zusammenführen der Bandenden, verglichen mit anderen mobilen Lösungen, deutlich reduziert ist. Zudem lässt sich, wiederum verglichen mit anderen mobilen Vorrichtungen zum Umreifen, die Palette zuverlässig und mit einer hohen Umreifungsgeschwindigkeit umreifen.

Gleichwohl wäre es wünschenswert, insbesondere auch wenn besonders hohes Packgut umreift werden soll, wenn es zu den aus der EP 1 053 941 B1 und der EP 3 877 265 B1 alternative Lösungen gäbe, die vorzugsweise ebenfalls mobil sind und ein zuverlässiges Umreifen mit einer hohen Umreifungsgeschwindigkeit ermöglichen.

Zum weiteren Stand der Technik sei zudem auf die DE 83 19 409 U1 und die AT 514 165 B1, sowie im Allgemeineren auf die CN 108 557 139 B verwiesen.

Der vorliegenden Erfindung liegt die Aufgabe zugrunde, eine vorteilhafte Vorrichtung zum Umreifen von palettiertem Packgut zu schaffen, welche für unterschiedliche Palettenmaße, insbesondere mit unterschiedlicher Breite und Höhe, einsetzbar ist und hohe Umreifungsgeschwindigkeiten ermöglicht.

Erfindungsgemäß wird diese Aufgabe durch eine Vorrichtung mit den in Anspruch 1 genannten Merkmalen gelöst.

Der vorliegenden Erfindung liegt ferner die Aufgabe zugrunde, ein Verfahren zum Umreifen von palettiertem Packgut mit einem Umreifungsband zu schaffen, welches für unterschiedliche Palettenmaße insbesondere mit unterschiedlicher Breite und Höhe einsetzbar ist und hohe Umreifungsgeschwindigkeiten ermöglicht.

Erfindungsgemäß wird diese Aufgabe durch ein Verfahren mit den in Anspruch 13 genannten Merkmalen gelöst.

Vorteilhafte Ausgestaltungen der erfindungsgemäßen Vorrichtung und des erfindungsgemäßen Verfahrens ergeben sich unter anderem aus den jeweiligen abhängigen Ansprüchen, sowie aus der nachfolgenden Beschreibung.

Die erfindungsgemäße Vorrichtung zum Umreifen von palettiertem Packgut weist wenigstens eine Ausgabeeinrichtung, vorzugsweise eine Bandrolle, zur Bereitstellung eines Umreifungsbands und eine Bandführungseinrichtung zum Umreifen des Packguts mit dem Umreifungsband auf. Es ist vorgesehen, dass die Bandführungseinrichtung wenigstens einen oberen Arm und einen unteren Arm zur Führung des Umreifungsbands aufweist, wobei der obere Arm einen Austrittsbereich zum Ausführen eines Bandendes des Umreifungsbands und der untere Arm einen Eintrittsbereich zum Einführen des Bandendes aufweist, und wobei die Bandführungseinrichtung zwischen dem Austrittsbereich und dem Eintrittsbereich eine wenigstens annähernd vertikale Luftstrecke aufweist. Dabei ist ferner vorgesehen, dass ein Fallkörper der Bandführungseinrichtung lösbar an dem Umreifungsband befestigbar ist, so dass das Umreifungsband mit dem Fallkörper gravitationsgetrieben entlang der Luftstrecke dem Eintrittsbereich des unteren Arms zuführbar ist.

Das Umreifungsband kann durch den Fallkörper gesteuert gravitationsgetrieben entlang der Luftstrecke dem Eintrittsbereich des unteren Arms zugeführt werden.

Durch die erfindungsgemäße Vorrichtung kann das Packgut in besonders vorteilhafter Weise auf der Palette gesichert werden, indem es vorzugsweise vollständig mit dem Umreifungsband umschlungen wird. Dabei wirken zumindest der obere Arm, die Luftstrecke und der untere Arm der Bandführungseinrichtung zusammen, um das Umreifungsband um das Packgut bzw. die Palette herumzuführen.

Der obere Arm, die Luftstrecke und der untere Arm der Bandführungseinrichtung können dabei mit einer senkrechten Transporteinrichtung bzw. einer nachfolgend noch näher beschriebenen Rückführungseinrichtung zusammenwirken, um das Umreifungsband an allen Seiten um das Packgut herumzuführen.

Der Erfinder hat erkannt, dass sich dadurch, dass die Bandführungseinrichtung eine wenigstens annähernd vertikale Luftstrecke aufweist und das Umreifungsband mit dem Fallkörper gravitationsgetrieben entlang der Luftstrecke, ausgehend vom Austrittsbereich des oberen Arms, dem Eintrittsbereich des unteren Arms zuführbar ist, die Umreifungsrichtung, so wie sie aus der EP 1 053 941 B1 bzw. der EP 3 877 267 B1 bekannt ist, umdrehen lässt.

In besonders vorteilhafter Weise bietet die erfindungsgemäße Lösung somit einen Ansatz, zuverlässig und mit einer hohen Umreifungsgeschwindigkeit zu umreifen, und zwar mit einer, verglichen mit der EP 1 053 941 B1 bzw. der EP 3 877 267 B1, umgekehrten Umreifungsrichtung, was sich als vorteilhaft herausgestellt hat, um standardisierte Bandverbindungseinrichtungen bzw. Verschlußeinrichtungen bzw. Verschweißgeräte in der für deren Handhabung vorgesehenen Orientierung bzw. Ausrichtung einsetzen zu können.

Ermöglicht wird dies durch die Erkenntnis des Erfinders, dass eine Bewegung des vorderen Endes des Umreifungsbands an der Seite der Palette bzw. des Packguts, die von der Ausgabeeinrichtung oder der Bandrolle abgewandt ist, dadurch zuverlässig erreichen lässt, dass ein Fallkörper eingesetzt wird, welcher das Umreifungsband hinter sich herzieht.

Durch den Einsatz des Fallkörpers in Kombination mit dem oberen und dem unteren Arm kann ferner auf einen geschlossenen Kanal zum Durchschießen des Umreifungsbandes verzichtet werden, wie er im Zusammenhang mit vollautomatischen, stationären Umreifungsanlagen nach dem Stand der Technik vorstehend beschrieben wurde. Der Fallkörper löst auf vorteilhafte Art und Weise die Herausforderung, das Band auf der dem Standpunkt der Vorrichtung bzw. der Umreifungsmaschine bzw. der Ausgabeeinrichtung zur Bereitstellung des Umreifungsbands gegenüberliegenden Seite des Packguts entlang zu führen. Die Anordnung eines (geschlossenen) vertikalen Kanals, der den oberen Arm mit dem unteren Arm verbindet würde eine gute Führung bereitstellen, ist jedoch nicht bzw. nicht geeignet realisierbar. Am unteren Arm, der zum Ausfahren unter dem Packgut entlang geführt bzw. durch einen Zwischenraum in der Palette hindurch geführt wird, kann ein derartiger vertikaler Kanal nicht befestigt werden. Die Anordnung eines derartigen Kanals (mit der notwendigen Mechanik) am oberen Arm wäre hingegen zu schwer, zu groß, zu kopflastig und nicht ausreichend stabil.

Der Erfinder hat dieses Problem bei der erfindungsgemäßen Vorrichtung mit dem Fallgewicht bzw. dem Fallkörper gelöst.

Das Fallgewicht ermöglicht gemeinsam mit dem unteren und dem oberen Arm eine vorteilhafte Bandführung von oben nach unten auf der gegenüberliegenden Seite des Packguts, ohne dass dort ein vertikaler Kanal realisiert werden muss.

Anders als bei den bekannten Umreifungsvorrichtungen nach der EP 1 053 941 B1 bzw. der EP 3 877 267 B1 ist die Maximalhöhe der Paletten, welche durch die erfindungsgemäße Vorrichtung umreift werden können, nicht limitiert. Die Bandführung mit dem Fallkörper über die wenigstens annähernd vertikale Luftstrecke ist auch bei größeren Palettenhöhen einsetzbar und ist nicht auf ein selbsttragendes Bandführungsmittel, zum Beispiel eine rückensteife Kette, angewiesen. Ferner ist die erfindungsgemäße Vorrichtung durch den, vorzugsweise im Wesentlichen freischwebenden bzw. selbsttragenden, unteren Arm auch für solche Paletten einsetzbar, welche vergleichsweise hohe Palettenhölzer bzw. Querhölzer oder sonstigen Verstrebungen aus Holz bzw. Metall zwischen den Palettenzwischenräumen aufweisen.

Es hat sich insbesondere gezeigt, dass sich die erfindungsgemäße Vorrichtung einfach bedienen bzw. handhaben lässt. Es kann dabei, verglichen mit mobilen Umreifungsvorrichtungen aus dem Stand der Technik, auch verglichen mit der EP 1 053 941 B1 und der EP 3 877 267 B1 von Vorteil sein, dass das Bandende ausgehend von der Seite der Palette bzw. des Packguts, die der Ausgabeeinrichtung bzw. der Bandrolle abgewandt ist, unter dem Packgut durchgeführt wird.

Der Arbeitsablauf des Bedieners, um das Bandende mit einem Bandabschnitt zu verspannen und zu verbinden, ändert sich, verglichen mit den Umreifungsvorrichtungen, wie sie aus der EP 1 053 941 B1 bzw. der EP 3 877 267 B1 bekannt sind, wodurch es möglich ist, standardisierte Bandverbindungseinrichtungen bzw. Verschweißgeräte einzusetzen. Standardisierte Bandverbindungseinrichtungen sind in der Regel auf rechtshändige Bedienung ausgelegt, während die Umreifungsrichtung nach der der EP 1 053 941 B1 bzw. der EP 3 877 267 B1 eine linkshändige Bedienung derartiger Bandverbindungseinrichtungen erfordert, so dass das Bandende wie erforderlich unter einem anderen Bandabschnitt der mit der Ausgabeeinrichtung bzw. der Bandrolle verbunden ist, positionierbar ist, um das Bandende mit dem Bandabschnitt zu verbinden. Mit der erfindungsgemäßen Vorrichtung können die standardisierten Bandverbindungseinrichtungen durch die Umkehrung der Umreifungsrichtung wie vorgesehen rechtshändig bedient werden.

Bei palettiertem Packgut bzw. palettierter Ladung kann es sich insbesondere um einen oder mehrere Gegenstände bzw. Güter beliebiger Art, beispielsweise Waren oder Baustoffe, auf einer Palette handeln. Die Palette kann eine Europalette oder eine andere (Ladungsträger) Art von Palette sein. Unter palettiertem Packgut kann auch Packgut verstanden werden, welches auf Unterleghölzern steht und welches durch die Umreifung zu einer Einheit verbunden werden soll, beispielsweise ein Bretterstapel.

Vorzugsweise weist die Palette bzw. Transportpalette wenigstens einen, vorzugsweise wenigstens zwei seitliche Aussparungen bzw. Palettenzwischenräume auf, welche dazu dienen, die Palette in allgemein bekannter Weise mit der Gabel bzw. den Zinken eines Flurfördergeräts, insbesondere eines Gabelstaplers bzw. eines Hubstaplers oder eines Hubwagens anzuheben und/oder zu transportieren. Die Palettenzwischenräume sind in der Regel zumindest stellenweise von zwei Seiten, von oben und zumeist auch von unten durch Palettenhölzer begrenzt. Ferner handelt es sich bei den Palettenzwischenräumen in der Regel um in horizontaler bzw. waagerechter Richtung von einer Seite zu der gegenüberliegenden Seite der Palette durchgehende Aussparungen zwischen den Palettenhölzern.

Bei der Ausgabeeinrichtung handelt es sich vorzugsweise um eine Bandrolle bzw. eine Vorratsrolle, von der das Umreifungsband abgerollt werden kann bzw. auf welcher das Umreifungsband zumindest teilweise aufgerollt ist. Zur Vereinfachung wird die Ausgabeeinrichtung nachfolgend auch konkret als Bandrolle bezeichnet. Dies ist jedoch nicht beschränkend zu verstehen. Es kann sich, wenn dies nicht explizit ausgeschlossen ist, bei einer Bandrolle immer auch allgemein um eine Ausgabeeinrichtung handeln. Die Offenbarung ist entsprechend zu verstehen.

Bei dem Bandende, welches mittels der Bandführungseinrichtung um das Packgut geführt wird, handelt es sich um ein vorderes Bandende des von der Bandrolle zur Verfügung gestellten Umreifungsbands.

Das Umreifungsband kann teilweise von der Bandrolle abgewickelt sein, wobei das Umreifungsband ein freies Ende bzw. Bandende aufweist. Es ist vorzugsweise vorgesehen, dass das Umreifungsband von der Bandrolle zum oberen Arm geführt ist.

Es kann vorgesehen sein, dass das Umreifungsband an dem oberen und/oder unteren Arm bzw. der oberen und/oder unteren Lanze durch eine geeignete Führung, beispielsweise eine Führungsschiene, entlang geführt ist. Vorzugsweise kann vorgesehen sein, dass das Umreifungsband durch den oberen und/oder unteren Arm hindurch geführt ist, beispielsweise durch einen innenliegenden Kanal.

Vorzugsweise ist die Bandführungseinrichtung, insbesondere der obere Arm und/oder der untere Arm, dazu eingerichtet, das Umreifungsband zumindest teilweise um das Packgut zu ziehen.

Dabei kann das Umreifungsband durch das bzw. bei dem Aus- bzw. Einfahren der Arme gezogen werden. Das Umreifungsband kann aber auch durch einen gesonderten Mechanismus gezogen werden, gegebenenfalls auch dann, wenn die Arme bereits ausgefahren sind.

Bei der Luftstrecke handelt es sich insbesondere um eine in vertikaler bzw. senkrechter Richtung freie Strecke bzw. einen Luftraum, welcher zum Durchqueren bzw. Durchfallen des Fallkörpers und des daran befestigten Umreifungsbands geeignet ist.

Dabei definiert der Austrittsbereich bzw. das Kopfstück des oberen Arms zum Ausführen und/oder Fallenlassen des Fallkörpers insbesondere einen Anfang der Luftstrecke. Analog definiert der Eintrittsbereich bzw. das Kopfstück des unteren Arms zum Einführen und/oder Auffangen des Fallkörpers ein Ende der Luftstrecke. In anderen Worten befindet sich die Luftstrecke auf der vorzugsweise wenigstens annähernd vertikalen Verbindungslinie zwischen dem Austrittsbereich und dem Eintrittsbereich.

Der Fallkörper weist vorzugsweise eine Befestigungseinrichtung, weiter vorzugsweise eine Klemmeinrichtung auf, d.h. der Fallkörper ist an dem Umreifungsband vorzugsweise durch Klemmen und/oder einen Keil befestigbar.

Zum Lösen des Umreifungsbands vom Fallkörper kann vorgesehen sein, dass die Klemmeinrichtung einen Rückhaltemechanismus aufweist, welcher das Umreifungsband bei einer Bewegung des Fallkörpers entgegen der Umlaufrichtung freigibt. Es kann auch vorgesehen sein, dass die Klemmung und/oder der Keil der Klemmeinrichtung durch eine manuelle Betätigung des Bedieners ausgelöst werden, um das Umreifungsband freizugeben.

Es kann insbesondere von Vorteil sein, wenn der Fallkörper lösbar an einem vorderen Ende bzw. Bandende des Umreifungsbands befestigbar, insbesondere festklemmbar, ist. In diesem Fall ist der Austrittsbereich vorzugsweise zum Ausführen des Fallkörpers mit dem daran befestigten Bandende eingerichtet und ausgebildet. Ebenso ist der Eintrittsbereich in diesem Fall vorzugsweise zum Einführen des Fallkörpers mit dem daran befestigten Bandende, insbesondere zum Auffangen des Fallkörpers, eingerichtet und ausgebildet.

Gravitationsgetrieben meint im Kontext dieser Erfindung, dass der Prozess im Wesentlichen durch die nach unten wirkende Gewichtskraft getrieben ist. Durch das Gewicht des an dem Umreifungsband befestigten Fallkörpers kann das Umreifungsband dem unteren Arm in besonders vorteilhafter Weise zugeführt werden. Insbesondere fällt das Umreifungsband dabei über die wenigstens annähernd vertikale bzw. senkrechte Luftstrecke.

Auf der Luftstrecke wird das Umreifungsband, welches dafür durch den vorzugsweise am Bandende befestigten Fallkörper beschwert ist, zumindest vorwiegend durch die Schwerkraft bzw. Gravitationskraft getrieben bzw. gezogen.

Der Eintrittsbereich zum Einführen des Bandendes des Umreifungsbands in den unteren Arm ist vorzugsweise als Fangbereich, weiter vorzugsweise als Trichter, ausgebildet.

Der Fallkörper ist vorzugsweise so geformt und weist vorzugsweise ein derartiges Gewicht und/oder eine solche Gewichtsverteilung auf, dass er möglichst rotationsstabil, d.h. ohne Verdrehung und/oder Verkippung, wenigstens annähernd senkrecht bzw. vertikal nach unten fällt und möglichst wenig durch Wind oder andere Luftströmungen von seiner vertikalen Fallstrecke bzw. der Luftstrecke ablenkbar ist.

Bevorzugter Weise wird die erfindungsgemäße Vorrichtung derart verwendet, dass das Umreifungsband auf seiner Umlaufbahn zuerst wenigstens annähernd horizontal über das Packgut hinweg, dann wenigstens annähernd vertikal seitlich an dem Packgut vorbei und schließlich wenigstens annähernd horizontal unter dem Packgut, insbesondere durch einen Palettenzwischenraum, hindurchgeführt wird. Dabei erfolgt die Führung des Umreifungsbandes vorzugsweise in ziehender Weise, wobei das Fallen auf der wenigstens annähernd vertikalen Luftstrecke ebenfalls als Ziehen verstanden werden kann.

Es ist nicht zwingend notwendig, dass der Fallkörper permanent und/oder ständig an dem Umreifungsband befestigt ist. Jedoch hat es sich als besonders geeignet erwiesen, wenn der Fallkörper zumindest zur Führung des Umreifungsbands über die Luftstrecke an dem Umreifungsband bzw. einem in Umlaufrichtung betrachtet vorderen Abschnitt des Umreifungsbands befestigt ist, vorzugsweise am Bandende. Unter Umlaufrichtung ist die Umreifungsrichtung zu verstehen, d.h. die Bewegung, die das Umreifungsband beim Umreifen durchführt. Es kann auch vorgesehen sein, dass der Fallkörper zur Führung des Umreifungsbandes über den oberen Arm und/oder den unteren Arm an dem Umreifungsband befestigt ist bzw. bleibt.

Es ist insbesondere ausreichend, wenn das Umreifungsband an einem Punkt bzw. Abschnitt des Umreifungsbands von der Bandführungseinrichtung geführt ist. Das restliche Band wird von dem geführten Abschnitt des Umreifungsbands hinterhergezogen bzw. mitgenommen.

Die Bandrolle und die Bandführungseinrichtung mit dem oberen Arm und dem unteren Arm können insbesondere durch ein Gestell der Vorrichtung gehalten sein.

Es hat sich von Vorteil erwiesen, wenn der obere Arm und/oder der untere Arm selbsttragend ist. Insbesondere können der obere Arm und/oder der untere Arm dadurch freischwebend gehalten sein.

Von besonderem Vorteil ist es, wenn der obere Arm und/oder der untere Arm jeweils ausfahrbar bzw. einfahrbar ist, wobei der obere Arm und/oder der untere Arm vorzugsweise als Teleskoparm ausgebildet ist.

Dadurch kann die Vorrichtung zur Lagerung und/oder zum Transport besonders platzsparend sein und außerdem auf die Verwendung für verschiedenartig dimensioniertes Packgut flexibel angepasst werden, insbesondere im Hinblick auf die Tiefe bzw. Breite des Packguts.

Ferner ist dadurch die Umreifung von Paletten möglich, wobei mehrere Umreifungen an derselben Palette ausgeführt werden können, indem die Vorrichtung parallel zur Palette verschoben wird. Im Unterschied zu einer möglichen Ausführungsform mit feststehenden Armen muss die Vorrichtung insbesondere dadurch, dass der untere Arm einfahrbar ist, dafür nicht von der Palette zurückgezogen werden, um den unteren Arm außer Eingriff mit den Palettenzwischenräumen zu bringen. Wenn der untere Arm eingefahren ist, kann die Vorrichtung parallel zur Palette verschoben werden, ohne dafür zunächst den Abstand der Vorrichtung zur Palette vergrößern zu müssen. Somit ist der Platzbedarf sowie der Zeitbedarf, um mehrere Umreifungen an einer Palette durchzuführen, deutlich verringert, wenn die Arme, vorzugsweise zumindest der untere Arm, als Teleskoparm ausgebildet ist bzw. sind.

Vorzugsweise sind beide Arme gleichermaßen, insbesondere um die gleiche Länge, ausfahrbar.

Im ausgefahrenen Zustand des oberen Arms und/oder des unteren Arms ist die Luftstrecke insbesondere zwischen dem Austrittsbereich des oberen Arms und dem Eintrittsbereich des unteren Arms ausgebildet. Relativ zu dem Befestigungspunkt der Arme an den restlichen Komponenten der Vorrichtung bzw. dem Gehäuse der Vorrichtung, welche auch die Bandrolle aufnimmt, ist die Luftstrecke vorzugsweise auf der gegenüberliegenden Seite des Packguts bzw. der Palette angeordnet. Ferner sind die Arme in ihrem ausgefahren Zustand vorzugsweise zumindest so lang, wie das Packgut tief ist, sodass die Arme hinsichtlich ihrer Länge oben über bzw. unten durch das Packgut hinaus reichen.

Die Luftstrecke befindet sich insbesondere dann auf der vorzugsweise wenigstens annähernd vertikalen Verbindungslinie zwischen dem Austrittsbereich und dem Eintrittsbereich, wenn die beiden Arme ausgefahren sind. Es ist insbesondere nicht vorgesehen, das Umreifungsband bzw. das Bandende über die Luftstrecke zu führen, wenn einer oder beide der Arme eingefahren sind.

Der obere Arm und/oder der untere Arm kann insbesondere teleskopartig ausfahrbar bzw. einfahrbar sein. Wenn der obere Arm und/oder der untere Arm als Teleskoparm bzw. Teleskopschiene ausgebildet ist, so ist dieser bzw. diese vorzugsweise mehrstufig, insbesondere 2- bis 10-stufig. Bei den Armen kann es sich auch um Lanzen handeln.

Vorzugsweise ist der obere Arm und/oder der untere Arm zum Ausfahren bzw. Einfahren motorisiert, weiter vorzugsweise durch einen Elektromotor.

Die Vorrichtung ist vorzugsweise dazu ausgelegt, die resultierende Gewichtsverlagerung beim Aus- bzw. Einfahren der Arme auszugleichen. Dafür kann beispielsweise ein Ausgleichsgewicht vorgesehen sein, welches vorzugsweise auf einer Seite der Vorrichtung angeordnet ist, welche der Auszugsrichtung der Arme gegenüberliegt.

In einer bevorzugten Ausgestaltung der Erfindung ist vorgesehen, dass der Fallkörper an einer oberen Rasteinrichtung des oberen Arms und/oder an einer unteren Rasteinrichtung des unteren Arms jeweils einrastbar bzw. ausrastbar ist.

Dadurch kann insbesondere das Ausfahren des oberen Arms und/oder das Einfahren des unteren Arms zur Führung des Umreifungsbandes genutzt werden.

Die Führung, insbesondere das Mitnehmen des Bandendes beim Ausfahren des oberen Arms und/oder beim Einfahren des unteren Arms, kann auch anders, durch einen anderen Mechanismus geschehen. Es kann beispielsweise vorgesehen sein, dass am oberen Arm und/oder am unteren Arm ein Läufer angeordnet ist, der das Bandende mitnimmt, unabhängig von einer Ein- oder Ausfahrbewegung des jeweiligen Arms.

Die obere Rasteinrichtung ist vorzugsweise am Austrittsbereich des oberen Arms angeordnet. Die untere Rasteinrichtung ist vorzugsweise am Eintrittsbereich des unteren Arms angeordnet.

Die Rasteinrichtungen bzw. die Riegel sind vorzugsweise dazu geeignet, den Fallkörper gezielt festzuhalten oder loszulassen. Dies kann beispielsweise durch eine geeignete Steuerung oder durch einen selbstregulierenden Mechanismus realisiert sein.

Es kann vorzugsweise vorgesehen sein, dass die obere Rasteinrichtung einen Federklappmechanismus und/oder einen Magnetriegel für den Fallkörper aufweist und/oder die untere Rasteinrichtung als Rückschlagriegel und/oder Einwegeklemme für den Fallkörper ausgebildet ist.

Der Begriff Rasteinrichtung ist so zu verstehen, dass ein Ein- und Ausrasten zwar zu bevorzugen ist, hierauf ist der Begriff aber nicht beschränkt. Die Verbindung mit dem Fallkörper kann allgemein durch ein Halten des Fallkörpers, ein Mitnehmen des Fallkörpers oder ein Arretieren des Fallkörpers erfolgen. Der Begriff Rasteinrichtung bedeutet nicht, dass die Verbindung bzw. das Lösen nur über Ein- oder Ausrasten erfolgt.

Es kann sich bei der Rasteinrichtung auch nur um eine Halteeinrichtung handeln, die den Fallkörper am oberen Arm bzw. am unteren Arm hält. Der Begriff Rasteinrichtung kann im Rahmen der Erfindung auch durch Halteeinrichtung ersetzt werden. Es kann sich bei der Halteeinrichtung insbesondere auch um eine Mitnehmereinrichtung oder eine Riegeleinrichtung handeln, die so angeordnet ist, wie dies vorstehend bezüglich der Rasteinrichtung ausgeführt wurde. Es kann sich bei der Halteeinrichtung insbesondere auch um eine Rasteinrichtung handeln.

Es hat sich als besonders geeignet erwiesen, wenn eine Rückführeinrichtung zur Rückführung des Fallkörpers von dem unteren Arm in Richtung des oberen Arms vorgesehen ist, welche vorzugsweise parallel zu der Luftstrecke verläuft.

Dabei dient die Rückführeinrichtung insbesondere zum Transport des Fallkörpers, vorzugsweise von unten nach oben über die komplette Länge der Rückführeinrichtung.

Es kann insbesondere vorgesehen sein, dass die Rückführeinrichtung an einer von der Luftstrecke abgewandten Seite des Packguts ausgebildet ist.

Die Rückführeinrichtung kann vorzugsweise an einem Gehäuse der Vorrichtung festgelegt sein. Die Rückführeinrichtung kann beispielsweise schienenförmig ausgebildet sein.

Vorzugsweise ist die Rückführeinrichtung dazu eingerichtet und ausgebildet, den Fallkörper in eine Position zu bringen, in welcher das durch Abtrennung des um das Packgut geschlungenen Abschnitts des Umreifungsband entstehende neue Bandende der Befestigungseinrichtung, vorzugsweise der Klemmeinrichtung, im Fallkörper für den nächsten Umreifungsvorgang wieder zugeführt werden kann, vorzugsweise automatisiert und/oder von Hand bzw. manuell,

Es kann von Vorteil sein, wenn die Rückführeinrichtung auf einem ersten Abschnitt, insbesondere einem unteren Abschnitt, der Rückführeinrichtung den Fallkörper mit dem daran befestigten Umreifungsband bzw. Bandende transportiert und/oder wenn die Rückführeinrichtung auf einem zweiten Abschnitt, insbesondere einem oberen Abschnitt, der Rückführeinrichtung entweder nur den Fallkörper, d.h. ohne das Umreifungsband, oder den Fallkörper mit einem daran befestigbaren neuen Bandende transportiert. Dabei kann insbesondere vorgesehen sein, dass das Umreifungsband bzw. das (ursprüngliche) Bandende des Umreifungsbands zwischen dem ersten und dem zweiten Abschnitt von dem Fallkörper getrennt bzw. losgelöst wird. Von da an kann entweder nur noch der Fallkörper von der Rückführeinrichtung weitertransportiert werden oder es kann an dieser Stelle das neue Bandende an dem Fallkörper befestigt, insbesondere festgeklemmt werden. Es kann gegebenenfalls auch vorgesehen sein, dass das Umreifungsband bereits vor dem Eintritt in die Rückführeinrichtung von dem Fallkörper getrennt wird, sodass die Rückführeinrichtung ausschließlich den Fallkörper transportiert bzw. befördert.

Der Übergang zwischen dem ersten Abschnitt und dem zweiten Abschnitt der Rückführeinrichtung befindet sind vorzugsweise auf der Arbeitshöhe des Bedieners, welche vorzugsweise zwischen 80 cm und 120 cm betragen kann.

Vorzugsweise ist die Rückführeinrichtung als umlaufender Riemen und/oder umlaufende Kette mit wenigstens einem Mitnehmer für den Fallkörper ausgebildet.

Dabei kann es sich beispielsweise um einen Zahnriemen handeln.

Vorzugsweise kann vorgesehen sein, dass die Rückführeinrichtung den Fallkörper in Richtung von dem unteren Arm zu dem oberen Arm bzw. von unten nach oben, d.h. entgegen der Schwerkraft, transportiert.

Es kann vorzugsweise vorgesehen sein, dass der obere Arm, der untere Arm, die Luftstrecke und/oder die Rückführeinrichtung gemeinsam eine Umlaufbahn für den Fallkörper ausbilden.

Insbesondere kann dabei der obere Arm über dem Packgut, der untere Arm unter dem Packgut, sowie die Luftstrecke und die Rückführeinrichtung auf gegenüberliegenden Seiten des Packguts angeordnet sein. Dies gilt insbesondere für die Arme in ihrem jeweils ausgefahrenen Zustand.

Der obere Arm, der untere Arm und die Luftstrecke bilden gemeinsam die Bandführungseinrichtung aus. Während sich der Fallkörper auf der Luftstrecke im Wesentlichen selbstständig gravitationsgetrieben bewegt, ist vorzugsweise vorgesehen, dass der Fallkörper beim Ausfahren des oberen Arms bzw. beim Einfahren des unteren Arms mitgenommen bzw. mitbewegt wird, vorzugsweise indem er an dem oberen und/oder dem unteren Arm mithilfe der oberen bzw. unteren Rasteinrichtung eingerastet ist. Bei einer Ausbildung der Rasteinrichtungen als Halteeinrichtung kann der Fallkörper entsprechend fixiert werden. Der Fallkörper bewegt sich somit vorzugsweise nicht selbst relativ bzw. entlang der Arme, sondern wird von den Armen mitgenommen.

Zusammen mit der Bandführungseinrichtung kann die Rückführeinrichtung also eine Umlaufbahn bzw. einen Kreislauf für den Fallkörper schaffen, sodass dieser für aufeinanderfolgende Umreifungsprozesse bzw. zur Umreifung mehrerer Paletten nutzbar bzw. wiederverwertbar ist, insbesondere ohne, dass ein manuelles Zuführen des Fallkörpers zu dem neu entstandenen Bandende notwendig ist. Vorzugsweise ändert sich die Bewegungsrichtung des Fallkörpers, welche weiter vorzugsweise der Umreifungsrichtung bzw. Umlaufrichtung des Umreifungsbandes entspricht, nicht, d.h. der Fallkörper bewegt sich auf der Umlaufbahn im Kreis.

Zum Entkoppeln des Bandendes mit dem Fallkörpers kann hier die Bewegungsrichtung geändert werden.

Auf seiner Umlaufbahn kann der Fallkörper teilweise an dem Umreifungsband befestigt sein, insbesondere auf der Luftstrecke, aber auch gegebenenfalls beim Ausfahren des oberen Arms und/oder beim Einfahren des unteren Arms. Andernteils, insbesondere innerhalb der Rückführeinrichtung, kann der Fallkörper aber auch losgelöst von dem Umreifungsband sein.

Es ist von Vorteil, wenn der untere Arm höhenverstellbar ist.

Dies kann insbesondere dazu dienen, um den Abstand des unteren Arms zum Boden zu variieren bzw. zu verändern. Dadurch ist die Vorrichtung für Paletten mit unterschiedlich hohen Bodenhölzern bzw. mit Palettenzwischenräumen, welche auf unterschiedlichen Höhen angeordnet sind, anpassbar. Die Anpassung der Höhe des unteren Arms kann auch dann erforderlich sein, wenn die Palette auf einem erhöhten Untergrund steht, beispielsweise auf einer anderen Palette oder einem Palettenstapel oder einer anderen Erhöhung.

Wenn der untere Arm in seiner Höhe zum Boden verstellt wird, kann der Abstand zwischen dem unteren Arm und dem oberen Arm vorzugsweise gleichbleiben, d.h. der obere Arm wird vorzugsweise entsprechend mitverstellt. Hierzu kann eine starre Verbindung zwischen dem unteren Arm und dem oberen Arm vorgesehen sein. Die starre Verbindung kann ggf. durch die Rückführeinrichtung realisiert oder durch diese unterstützt werden. Die Beibehaltung des Abstands zwischen den Armen kann für die Funktion der Vorrichtung, z.B. auch die Rückführeinrichtung von Vorteil sein.

Es kann auch vorgesehen sein, dass der obere Arm nicht höhenverstellbar ist.

Ergänzend dazu, dass der untere Arm höhenverstellbar ist, kann es gegebenenfalls von Vorteil sein, wenn der obere Arm auch unabhängig vom unteren Arm höhenverstellbar ist und/oder wenn der vertikale Abstand zwischen dem Austrittsbereich und dem Eintrittsbereich veränderbar ist.

Dadurch kann die Vorrichtung noch flexibler an die Höhe des Packguts und/oder die Höhe der Palette bzw. des Palettenzwischenraums angepasst werden.

Der obere Arm hat vorzugsweise eine Mindesthöhe von 2 Metern, um zu vermeiden, dass der Bediener oder andere Personen, welche sich in der Nähe der Vorrichtung aufhalten, ihren Kopf an dem oberen Arm stoßen können. Vorzugsweise kann unabhängig von der Höhe des oberen Arms sowohl palettiertes Packgut mit einer vergleichsweise kleinen Höhe als auch mit einer Höhe, welche annähernd der Höhe des oberen Arms entspricht, umreift werden.

Besonders geeignet ist eine Ausgestaltung der Erfindung, in der eine Ausfahrlänge des oberen Arms und/oder eine Ausfahrlänge des unteren Arms messbar ist, um sicherzustellen, dass der Austrittsbereich und der Eintrittsbereich zur Ausbildung der Luftstrecke wenigstens annähernd vertikal zueinander ausgerichtet sind.

Dies ist insbesondere dann vorteilhaft, wenn der obere Arm und/oder der untere Arm jeweils ausfahrbar bzw. einfahrbar ist und/oder wenn der obere Arm und/oder der untere Arm als Teleskoparm ausgebildet ist. Ist dies nicht der Fall, so ist die Messung der Ausfahrlänge bzw. der Länge des jeweiligen Arms in der Regel nicht nötig, da die Ausfahrlänge bzw. Länge dann konstant ist.

Sofern der obere Arm und/oder der untere Arm elektromotorisch ausfahrbar bzw. einfahrbar ist, kann die jeweilige Ausfahrlänge bzw. Ausfahrstrecke vorzugsweise mittels eines Encoders bzw. einer Kodiereinrichtung an dem jeweiligen Motor bzw. Elektromotor oder am Teleskoparm selbst gemessen und/oder geregelt werden.

Alternativ zur Messung der Ausfahrlänge kann vorgesehen sein, dass am oberen Arm und/oder am unteren Arm ein Sensorelement vorgesehen ist, um zu detektieren, ob der Austrittsbereich und der Eintrittsbereich zur Ausbildung der Luftstrecke wenigstens annähernd vertikal zueinander ausgerichtet sind.

Dabei können die Sensorelemente am oberen und unteren Arm auch zusammenwirken, beispielsweise dadurch, dass wenigstens eines der beiden Sensorelemente das jeweilig andere Sensorelement erkennt und/oder die Entfernung zu dem anderen Sensorelement misst. Gegebenenfalls kann an einem der beiden Arme auch ein kameraüberwachtes Messgerät oder ein optisches Messgerät, wie z. B. ein Laser bzw. Messlaser, angeordnet sein, so dass die davon ausgesendete Laserstrahlung durch ein Sensorelement an dem anderen Arm detektierbar ist.

Es hat sich von Vorteil erwiesen, wenn am unteren Arm ein Sensor vorgesehen ist, um zu detektieren, wenn der untere Arm beim Ausfahren unterhalb des Packguts hervortritt.

Dadurch kann insbesondere gewährleistet werden, dass der untere Arm das Umreifungsband mit dem Fallkörper auffangen kann, wenn dieses von dem oberen Arm fallengelassen wird.

Wenn immer auf die Maximallänge ausgefahren wird, kann auf einen Sensor auch verzichtet werden.

Der Sensor kann außerdem auch die Funktion übernehmen, zu detektieren, ob sich ein Hindernis auf der Luftstrecke befindet bzw. ob die Luftstrecke "frei" ist.

Bei dem Sensor kann es sich insbesondere um einen Ultraschallsensor oder eine Lichtschranke handeln. Es kann sich aber auch um einen anderen Sensor handeln.

Vorzugsweise kann der untere Arm dazu eingerichtet und ausgebildet sein, beim Ausfahren durch einen Palettenzwischenraum unterhalb des Packguts hindurchgeführt zu werden.

Auf diese Weise kann das Packgut besonders vorteilhaft an der Palette befestigt werden.

Dafür ist der Querschnitt des unteren Arms vorzugsweise kleiner als der Querschnitt des Palettenzwischenraums, damit der Arm hindurchpasst.

Der untere Arm der Vorrichtung ist vorzugsweise derart positioniert und/oder ausgerichtet, dass sich der untere Arm in Verlängerung des Palettenzwischenraums befindet, insbesondere so dass der untere Arm beim Ausfahren den Palettenzwischenraum durchdringen kann.

Bei bestimmungsgemäßer Verwendung kann insbesondere vorgesehen sein, dass der Sensor detektiert, wenn der untere Arm aus dem Palettenzwischenraum hervortritt, durch welchen der untere Arm geführt ist bzw. wurde.

Es kann von Vorteil sein, wenn ein Ende des unteren Arms nach oben und/oder unten hin angeschrägt ist.

Dadurch wird vermieden, dass der untere Arm gegebenenfalls an Unebenheiten bzw. Unterbrechungen des Untergrunds, über den sich der Arm bewegt, und/oder an sich im Weg befindlichen Palettenhölzern hängenbleibt.

Vorzugsweise weist der Austrittsbereich und/oder der Eintrittsbereich ein Umlenkelement auf.

Das jeweilige Umlenkelement kann insbesondere dazu vorgesehen sein, das Umreifungsband mit dem Fallkörper von einer wenigstens annähernd waagerechten Bewegungsstrecke in eine wenigstens annähernd vertikale Bewegungsstrecke umzuleiten oder andersherum.

Alternativ oder ergänzend kann der Eintrittsbereich zumindest teilweise trichterförmig ausgebildet sein. Darunter ist insbesondere eine zumindest vorwiegend in der wenigstens annähernd waagerechten Ebene des unteren Arms angeordnete Form des Eintrittsbereich zu verstehen, welche sich in Richtung des unteren Arms bzw. in Umlaufrichtung des Umreifungsbands trichterförmig verengt. Dabei kann auch ein Umlenkelement vorgesehen sein, wie es vorstehend beschrieben wurde.

Der Eintrittsbereich ist vorzugsweise derart eingerichtet und ausbildet, dass der Eintrittsbereich zum Auffangen des Fallkörpers geeignet ist. Insbesondere sollte der Eintrittsbereich nicht schmaler sein als der Fallkörper breit ist.

Der Fallkörper kann beispielsweise als Kettensegment ausgebildet sein.

Der Fallkörper kann auch nur als Klemmeinrichtung ausgebildet sein. Bzw. es kann vorgesehen sein, dass der Fallkörper nur ein Kettenglied bzw. ein Fallgewicht mit Klemmeinrichtung zum Festklemmen des Bandendes ist.

In einer bevorzugten Weiterbildung der Erfindung ist eine Bandverbindungseinrichtung vorgesehen, welche dazu eingerichtet ist, das Umreifungsband straff um das Packgut zu spannen, sowie das Bandende und einen Bandabschnitt miteinander zu verbinden.

Bei der Bandverbindungseinrichtung kann es sich um ein für diesen Zweck dem Fachmann bekanntes bzw. branchenübliches Handgerät handeln. Die Bandverbindungseinrichtung kann aber auch weitere und/oder abweichende Merkmale aufweisen. Die Bandverbindungseinrichtung bzw. der Verschlusskopf kann vorzugsweise mit der Vorrichtung verbunden sein.

Bei dem Bandabschnitt handelt es sich insbesondere um einen Abschnitt des Umreifungsbandes, welcher von dem Bandende verschieden ist. Dabei ist der Bandabschnitt dazu vorgesehen, das um das Packgut geführte Umreifungsband gemeinsam mit dem Bandende zu einer geschlossenen Schlinge zu verschließen bzw. zu verbinden, um dadurch das Packgut vor Verrutschen und/oder Herunterfallen von der Palette zu sichern. Vorzugsweise wird zum Verbinden mit dem Bandende ein solcher Bandabschnitt gewählt, der auf dem Bandende zu liegen kommt, wenn das Umreifungsband eine Schlaufe bzw. Schlinge um das Packgut ausbildet.

Vorzugsweise ist die Bandverbindungseinrichtung dazu eingerichtet, den um das Packgut geschlungenen Abschnitt des Umreifungsbands, nachdem das Umreifungsband gespannt und verschlossen wurde, von dem restlichen Umreifungsband an bzw. auf der Bandrolle zu trennen.

Es hat sich als besonders geeignet erwiesen, wenn die Bandverbindungseinrichtung dazu eingerichtet ist, das Bandende und den Bandabschnitt durch Verschweißen miteinander zu verbinden.

Dazu kann die Bandverbindungseinrichtung als Verschweißgerät ausgebildet sein.

Beim Verschweißen kann es sich insbesondere um Thermoschweißen und/oder Reibschwei-βen handeln.

Diese Ausgestaltungen der Bandverbindungseinrichtung eignen sich insbesondere dann, wenn das Umreifungsband aus thermoplastischem Kunststoff ausgebildet ist.

Die Bandverbindungseinrichtung und/oder das Umreifungsband kann auch dazu vorgesehen sein, das Bandende und den Bandabschnitt durch Klammern oder Plomben miteinander zu verbinden.

Die Bandverbindungseinrichtung ist vorzugsweise akku- bzw. batteriebetrieben. Insbesondere wenn eine Verbindung mit der Vorrichtung vorgesehen ist, kann die Bandverbindungseinrichtung auch von einem Akku bzw. einer Batterie der erfindungsgemäßen Vorrichtung versorgt werden.

Die Bandverbindungseinrichtung kann als Teil der erfindungsgemäßen Vorrichtung ausgebildet sein bzw. ein Teil der erfindungsgemäßen Vorrichtung darstellen. Die Bandverbindungseinrichtung kann jedoch auch eigenständig ausgebildet sein und gemeinsam mit der erfindungsgemäßen Vorrichtung verwendet werden.

Die Rückführeinrichtung kann vorzugsweise dazu eingerichtet und ausgebildet sein, das Bandende an die Bandverbindungseinrichtung anzunähern bzw. das Bandende zumindest in die Nähe der Bandverbindungseinrichtung zu bringen bzw. zu befördern. Dies kann insbesondere dadurch geschehen, dass das Bandende beim Transport des Fallkörpers über die Rückführeinrichtung zumindest über einen, vorzugsweise unteren, Abschnitt der Rückführeinrichtung noch mit dem Fallkörper verbunden bzw. daran befestigt ist.

Es hat sich von Vorteil erwiesen, wenn der obere Arm, zumindest der Austrittsbereich des oberen Arms, dazu eingerichtet und ausgebildet ist, das Umreifungsband gezielt freizugeben.

Das Freigeben bzw. Lösen des Umreifungsbands vom oberen Arm dient insbesondere dazu, das Umreifungsband um das Packgut zu spannen, sowie das Bandende mit einem Bandabschnitt verbinden zu können, um das Packgut auf der Palette zu sichern.

Dabei ist unter "gezielt freigeben" insbesondere das Lösen aus der Führung des oberen Arms, insbesondere des Austrittsbereichs, zu verstehen, so dass das Umreifungsband nicht mehr auf Höhe des oberen Arms gehalten wird, wobei diese Freigabe bzw. das Lösen vorzugsweise durch den Umreifungsprozess und/oder durch den Bediener vorgegeben werden kann. Gegebenenfalls kann die Freigabe zumindest teilweise durch das Öffnen der oberen Rasteinrichtung bzw. allgemein einer Halteeinrichtung realisiert werden.

Es kann vorgesehen sein, dass das Umreifungsband unter einer bestimmten Zugspannung und/oder durch kurzzeitige Umkehrung der Umlaufrichtung des Umreifungsbands von dem oberen Arm freigegeben wird. Es kann auch vorgesehen sein, dass der obere Arm das Umreifungsband gesteuert, beispielsweise zu einem bestimmten Zeitpunkt oder ausgelöst durch ein Signal, freigibt.

Bei bestimmungsgemäßer Verwendung der Vorrichtung zum Umreifen von palettiertem Packgut kann vorzugsweise vorgesehen sein, dass das Umreifungsband vom oberen Arm solange geführt ist, bis der untere Arm das Umreifungsband mit dem Fallkörper unter dem Packgut, vorzugsweise beim Einfahren des unteren Arms, entlang gezogen hat. Ggf. kann auch vorgesehen sein, dass das Umreifungsband vom oberen Arm solange geführt ist, bis die Rückführeinrichtung, sofern diese vorgesehen ist, den Fallkörper vorzugsweise vom unteren Arm bis auf Arbeitshöhe transportiert hat.

Es kann alternativ oder ergänzend von Vorteil sein, wenn eine Hebeleinrichtung zum Anheben und/oder Herunterdrücken des Umreifungsbands bzw. des mit dem Bandende zu verbindenden Bandabschnitts vorgesehen ist.

Unter Anheben kann auch Hochziehen, sowie unter Herunterdrücken auch Herunterziehen verstanden werden.

Die Hebeleinrichtung bzw. der Hebel bzw. der Bügel kann sich bei bestimmungsgemäßer Verwendung insbesondere dazu eignen, das Bandende und den Bandabschnitt einander anzunähern und/oder auf Arbeitshöhe zu bringen, sodass der Bediener das Bandende und den Bandabschnitt möglichst einfach ergreifen, übereinanderlegen und der Bandverbindungseinrichtung zuführen kann, um das Bandende und den Bandabschnitt miteinander zu verbinden. Vorzugsweise drückt bzw. zieht die Hebeleinrichtung den Bandabschnitt dazu von oben nach unten bis etwa auf Arbeitshöhe des Bedieners.

Die Hebeleinrichtung kann auch dazu eingerichtet und ausgebildet sein, das Bandende anzuheben und/oder herunterzudrücken, oder es kann dazu eine zweite Hebeleinrichtung vorgesehen sein. Gegebenenfalls können die Hebeleinrichtung bzw. die zweite Hebeleinrichtung und die Rückführeinrichtung zusammenwirken, um das Bandende und den Bandabschnitt einander anzunähern und/oder auf Arbeitshöhe des Bedieners zu bringen.

Vorzugsweise ist eine Vorschubeinrichtung, vorzugsweise wenigstens ein Paar von Vorschubrollen vorgesehen, um das Umreifungsband von der Ausgabeeinrichtung bzw. der Bandrolle abzuwickeln bzw. abzurollen und damit einen Bandspeicher zu befüllen. Insofern die Ausgabeeinrichtung im Rahmen der Erfindung als Bandrolle bezeichnet wird, ist dies nicht einschränkend zu verstehen. Es handelt sich zwar vorzugsweise um eine Bandrolle, es kann sich jedoch auch um eine beliebige andere Ausgabeeinrichtung handeln.

Bei der Vorschubeinrichtung handelt es sich vorzugsweise um ein oder mehrere Paare von Vorschubrollen. Die Vorschubeinrichtung kann jedoch auch anderweitig ausgebildet sein, beispielsweise ein Paar von Vorschubbändern aufweisen. Die Verwendung wenigstens eines Paars von Vorschubrollen hat sich jedoch als besonders vorteilhaft herausgestellt. Nachfolgend ist die Vorschubeinrichtung als ein Paar von Vorschubrollen konkretisiert. Der Begriff "Vorschubrollen" ist jedoch derart zu verstehen, dass es sich um eine beliebige Vorschubeinrichtung handeln kann.

Es kann vorgesehen sein, dass sich jeweils eine der Vorschubrollen zu beiden Seiten des Umreifungsbandes befindet, sodass das Umreifungsband zwischen den Vorschubrollen hindurchgeführt ist, wobei die Vorschubrollen das Umreifungsband zur Beförderung beweglich zwischen sich einklemmen. Zur Beförderung können sich die Vorschubrollen insbesondere gegengleich drehen bzw. rotieren.

Durch den Bandvorrat im Bandspeicher kann vermieden werden, dass die Bandrolle schnell beschleunigt werden muss, um einen Umreifungsvorgang zu beginnen. Der Bandspeicher kann dazu beitragen, dass sich die Bandrolle vergleichsweise gleichmäßig bzw. mit gleichbleibender Geschwindigkeit drehen kann, um das Umreifungsband auf Vorrat abzuwickeln. Zum Umreifen kann die benötigte Länge an Umreifungsband dann schnell und vergleichsweise widerstandsfrei aus dem Bandspeicher gezogen bzw. gefördert werden, ohne dass dies von der Beschleunigung der Bandrolle abhängig ist.

Der Bandspeicher kann vorzugsweise durch einen Freiraum in der Vorrichtung ausgebildet sein, durch welchen das Umreifungsband geführt ist. Im befüllten Zustand des Bandspeichers ist ein Überschuss an Umreifungsband bzw. loses Umreifungsband im Bandspeicher vorhanden.

Die Vorschubrollen können auch unabhängig von dem Bandspeicher Umreifungsband von der Bandrolle abwickeln, um es für die Bandführungseinrichtung zur Verfügung zu stellen.

Es kann vorgesehen sein, dass die Vorschubrollen, mit oder ohne Bandspeicher, das Umreifungsband mit einer Geschwindigkeit von der Bandrolle abwickeln, die wenigstens annähernd der Geschwindigkeit entspricht, mit der das vordere Ende des Umreifungsbands bzw. das Bandende gravitationsgetrieben mithilfe des Fallkörpers entlang der vertikalen Luftstrecke nach unten bewegt wird.

Durch die Vorschubrollen verringert sich der durch die Bandrolle verursachte Widerstand beim Abrollen des Umreifungsbands, welcher das Umreifungsband, insbesondere auf der Luftstrecke, ungewollt bremsen kann.

Es hat sich von Vorteil erwiesen, wenn die Vorschubrollen motorisiert sind bzw. einen Motor, vorzugsweise einen Elektromotor, aufweisen.

Alternativ oder vorzugsweise ergänzend kann eine Regeleinrichtung, vorzugsweise wenigstens ein Paar von Steuerrollen vorgesehen sein, um das Umreifungsband kontrolliert in den oberen Arm der Bandführungseinrichtung einzuleiten und/oder um das Umreifungsband von dem oberen Arm zurück in den Bandspeicher zu ziehen.

Bei der Regeleinrichtung handelt es sich vorzugsweise um ein oder mehrere Paare von Steuerrollen. Die Regeleinrichtung kann jedoch auch anderweitig ausgebildet sein, beispielsweise ein Paar von Steuerbändern aufweisen. Die Verwendung wenigstens eines Paars von Steuerrollen hat sich jedoch als besonders vorteilhaft herausgestellt. Nachfolgend ist die Regeleinrichtung als ein Paar von Steuerrollen konkretisiert. Der Begriff "Steuerrollen" ist jedoch derart zu verstehen, dass es sich um eine beliebige Regeleinrichtung handeln kann.

Es kann insbesondere vorgesehen sein, dass sich jeweils eine Steuerrolle zu beiden Seiten des Umreifungsbandes befindet, sodass das Umreifungsband zwischen den Steuerrollen hindurchgeführt ist, wobei die Steuerrollen das Umreifungsband zur Beförderung beweglich zwischen sich einklemmen. Zur Beförderung können sich die Steuerrollen insbesondere gegengleich drehen bzw. rotieren, insbesondere in beide Richtungen je nach gewünschter Beförderungsrichtung des Umreifungsbands.

Die Steuerrollen können in Abwickelrichtung der Bandrolle bzw. in Umlaufrichtung des Umreifungsbands betrachtet vorzugsweise hinter den Vorschubrollen und/oder hinter dem Bandspeicher angeordnet sein. Ferner können die Steuerrollen in Umlaufrichtung des Umreifungsbands betrachtet vorzugsweise vor dem oberen Arm angeordnet sein.

Die Steuerrollen sind vorzugsweise dazu eingerichtet und ausgebildet, das Umreifungsband, insbesondere wenn der Fallkörper das Umreifungsband über die Luftstrecke zieht bzw. führt, zu bremsen und/oder ihm Vorschub zu leisten. Es kann auch vorgesehen sein, dass die Steuerrollen beim Fallen des Fallkörpers das Umreifungsband freigeben, d.h. die Klemmung lösen um einen ungebremsten bzw. geregelten freien Fall zu ermöglichen.

Es kann vorzugsweise vorgesehen sein, dass die Rotation der Steuerrollen auf die Fallgeschwindigkeit des Umreifungsbands mit dem Fallkörper über die Luftstrecke abgestimmt ist. Dies kann durch vorherige Berechnung und/oder durch Messung während des Fallens erfolgen.

Es hat sich als besonders geeignet erwiesen, dass die Steuerrollen beim Ausfahren des oberen Arms genau die Länge an Umreifungsband in Umlaufrichtung nachschieben, um die der obere Arm ausgefahren wird und um die das vordere Bandende beim Ausfahren vorzugsweise mitgezogen wird. Dazu wird Umreifungsband aus dem Bandspeicher entnommen und dieser zumindest teilweise geleert. Wenn anschließend das Umreifungsband mit dem vorzugsweise an dem vorderen Bandende befestigten Fallkörper aus dem Austrittsbereich des oberen Arms freigegeben wird und dann über die Luftstrecke fällt, kann vorzugsweise vorgesehen sein, dass die Steuerrollen das Umreifungsband entsprechend der Fallgeschwindigkeit aus dem Bandspeicher nachschieben. Sobald das Bandende im Eintrittsbereich des unteren Arms angekommen ist, rastet der Fallkörper vorzugsweise am unteren Arm ein, so dass das Umreifungsband beim Einfahren des unteren Arms mitgezogen wird. Beim Einfahren des unteren Arms schieben die Steuerrollen vorzugsweise wiederrum genau die Länge an Umreifungsband aus dem Bandspeicher in Umlaufrichtung nach, um die der untere Arm eingefahren wird.

Die Bewegungsgeschwindigkeit der Steuerrollen kann, in Abhängigkeit des jeweiligen Stadiums des Umreifungsvorgangs, variabel sein und vorzugsweise an die Ausfahrgeschwindigkeit des oberen Arms, der Fallgeschwindigkeit des Umreifungsbands mit dem Fallkörper auf der Luftstrecke bzw. an die Einfahrgeschwindigkeit des unteren Arms angepasst sein.

Mittels der Steuerrollen kann die tatsächliche Fallgeschwindigkeit vorzugsweise auch geregelt bzw. reguliert bzw. gesteuert werden. Es kann beispielsweise vorteilhaft sein, den Fallkörper kurz vor seinem Auftreffen im Eintrittsbereich des unteren Arms zu bremsen, insbesondere dann, wenn die Fallhöhe vergleichsweise hoch bzw. die Luftstrecke vergleichsweise lang ist. Ein Bremsen des Fallkörpers kann auch aus Sicherheitsgründen erforderlich sein.

Die Steuerrollen sind vorzugsweise auch dazu eingerichtet und ausgebildet, das Umreifungsband in Richtung der Bandrolle bzw. entgegen der eigentlichen Umlaufrichtung des Umreifungsbands aus dem oberen Arm zurückzuziehen, wobei der Bandspeicher befüllt werden kann. Dies kann dafür eingesetzt werden, die Vorrichtung nach dem Abschluss eines Umreifungsvorgangs für einen weiteren Umreifungsvorgang vorzubereiten bzw. die Vorrichtung in einen Ausgangszustand zurückzuversetzen.

Vorzugsweise kann vorgesehen sein, dass die Regeleinrichtung einen Motor aufweist bzw. die Steuerrollen einen Motor aufweisen, welcher sowohl vorwärts als auch rückwärts betreibbar ist.

Dadurch ist die Förderrichtung der Regeleinrichtung wählbar bzw. einstellbar, sodass es nicht nur möglich ist, Umreifungsband aus dem Bandspeicher zu entnehmen und dieses Umreifungsband der Bandführungseinrichtung zuzuführen, sondern es ebenso möglich ist, überschüssig ausgegebenes Umreifungsband zurück in den Bandspeicher zu fördern bzw. allgemein das Umreifungsband entgegen der Umlaufrichtung zu bewegen.

Der oder die Motoren der Steuerrollen sind vorzugsweise als Elektromotoren ausgestaltet.

Sowohl die Vorschubeinrichtung bzw. die Vorschubrollen, als auch die Regeleinrichtung bzw. die Steuerrollen können jeweils als eine Antriebseinheit aufgefasst werden. Die Antriebseinheiten, insbesondere die Regeleinrichtung kann dennoch auch bremsend wirken, beispielsweise um die Fallgeschwindigkeit zu begrenzen.

Von Vorteil ist es, wenn der Bandspeicher zwischen der Vorschubeinrichtung und der Regeleinrichtung angeordnet ist.

In anderen Worten ist vorzugsweise vorgesehen, dass eine der Antriebseinheiten, insbesondere die Vorschubeinrichtung, vor dem Bandspeicher und die andere Antriebseinheit, insbesondere die Regeleinrichtung, hinter dem Bandspeicher angeordnet ist. Es kann insbesondere vorgesehen sein, dass der Bandspeicher einerseits durch die Vorschubrollen und andererseits durch die Steuerrollen begrenzt ist.

Vorzugsweise ist der Bandspeicher in Umlaufrichtung des Umreifungsbands betrachtet vor dem oberen Arm angeordnet. Dementsprechend sind vorzugsweise auch die Vorschubeinrichtung bzw. die Vorschubrollen und die Regeleinrichtung bzw. die Steuerrollen in Umlaufrichtung des Umreifungsbands betrachtet vor dem oberen Arm angeordnet.

Durch die Vorschubrollen auf der Seite des Bandspeichers, auf welcher sich auch die Ausgabeeinrichtung bzw. die Bandrolle befindet, wird vorzugsweise gleichmäßig bzw. mit konstanter Geschwindigkeit Umreifungsband von der Bandrolle abgewickelt und damit der Bandspeicher ausreichend befüllt bzw. nachgefüllt, sodass die Steuerrollen auf der anderen Seite des Bandspeichers stets die benötigte Länge an Umreifungsband in die Bandführungseinrichtung aus dem Bandspeicher entnehmen können.

Die vorstehend bereits beschriebene obere Rasteinrichtung, bei der es sich allgemeine auch um eine Halteeinrichtung handeln kann, kann auch dazu dienen, ein verfrühtes Herausfallen des Fallkörpers aus dem oberen Arm, d. h. wenn der Fallkörper noch nicht auf die Luftstrecke entlassen werden soll und/oder wenn der obere Arm noch nicht vollständig ausgefahren ist, zu verhindern. Dies kann jedoch auch mittels der Regeleinrichtung verhindert werden, welche während des Ausfahrens des oberen Arms vorzugsweise nur genau so viel Umreifungsband freigibt bzw. in die Bandführungseinrichtung nachschiebt, wie zum Ausfahren des oberen Arms notwendig ist. Auf diese Weise kann der Fallkörper auf der Höhe des oberen Arms festgehalten werden.

In einer bevorzugten Ausgestaltung ist die Vorrichtung mobil, wobei die Vorrichtung vorzugsweise Räder und/oder einen Akkumulator aufweist.

In anderen Worten ist die Vorrichtung vorzugsweise als mobile Vorrichtung ausgestaltet, derart, dass die Vorrichtung mobil bzw. bewegbar ist.

Die Räder bzw. Rollen können insbesondere dazu dienen, die Vorrichtung zu verschieben, beispielsweise zu einem neuen Einsatzort. Vorzugsweise sind vier Räder vorgesehen, wobei weiter vorzugsweise wenigstens zwei der Räder als Lenkrollen ausgebildet sind.

Die Räder können vorzugsweise arretierbar und/oder blockierbar sein.

Der Akkumulator kann insbesondere zur Strom- bzw. Energieversorgung der Vorrichtung dienen, d. h. beispielsweise dazu, die notwendige Energie zum Betrieb der Motoren bzw. Elektromotoren, Sensorelemente und/oder des Sensors bereitzustellen. Durch den Akkumulator kann die Stromversorgung insbesondere kabellos erfolgen, sodass die Vorrichtung mobil einsetzbar ist.

Der Akkumulator kann auch dazu dienen, die Räder bzw. Rollen der Vorrichtung anzutreiben, um die Vorrichtung zu bewegen.

Vorzugsweise ist eine Kontrolleinrichtung zur Ansteuerung und/oder Überwachung des Umreifens vorgesehen.

Die Kontrolleinrichtung ist vorzugsweise dazu eingerichtet und ausgebildet, um die Sensoren auszulesen, um den oberen Arm, den unteren Arm, die Vorschubrollen und/oder die Steuerrollen anzusteuern, um den Bandspeicher zu überwachen bzw. zu kontrollieren und/oder um gegebenenfalls vorhandene Sicherheitssysteme, beispielsweise zur Vorkehrung gegen Stöße, zu steuern.

Die Kontrolleinrichtung ist mit den zuvor genannten Elementen der Vorrichtung, die kontrolliert bzw. überwacht bzw. angesteuert werden, vorzugsweise kommunikationsverbunden. Dies kann gegebenenfalls drahtlos realisiert sein. Die Kontrolleinrichtung und die genannten Elemente können auch elektrisch verbunden sein.

Die Erfindung betrifft ferner ein Verfahren zum Umreifen von palettiertem Packgut mit einem Umreifungsband, wobei erfindungsgemäß wenigstens die folgenden Schritte vorgesehen sind:
(a) das Umreifungsband wird wenigstens annähernd horizontal über das Packgut hinweg gezogen, wonach
(b) das Umreifungsband gravitationsgetrieben über eine wenigstens annähernd vertikale Luftstrecke seitlich an dem Packgut vorbei fallen gelassen wird, wonach
(c) das Umreifungsband wenigstens annähernd horizontal unter dem Packgut, insbesondere durch einen Palettenzwischenraum, hindurch gezogen wird, und wonach
(d) das Umreifungsband straff um das Packgut gespannt wird, sowie ein Bandende des Umreifungsbands und ein Bandabschnitt des Umreifungsbands miteinander verbunden werden.

Das erfindungsgemäße Verfahren ist unabhängig von der erfindungsgemäßen Vorrichtung umsetzbar. Dennoch kann das erfindungsgemäße Verfahren in besonders vorteilhafter Weise mithilfe einer erfindungsgemäßen Vorrichtung, insbesondere einer Vorrichtung nach der vorhergehenden Beschreibung durchgeführt werden.

Die Vorteile des erfindungsgemäßen Verfahrens ergeben sich aus den Vorteilen der erfindungsgemäßen Vorrichtung analog. Ferner ergeben sich Varianten und Ausgestaltungen des Verfahrens unter anderem aus der vorstehenden Beschreibung der Vorrichtung und seiner Ausgestaltungen bzw. Weiterbildungen.

Die vorstehend genannten Verfahrensschritte bzw. Schritte des Verfahrens können vorzugsweise in der genannten Reihenfolge durchgeführt werden. Dazwischen können gegebenenfalls weitere Schritte bzw. Zwischenschritte vorgesehen sein.

Es hat sich als besonders geeignet erwiesen, wenn das Umreifungsband in Schritt (a) mittels eines ausfahrbaren bzw. einfahrbaren oberen Arms einer Bandführungseinrichtung über das Packgut hinweg und/oder in Schritt (c) mittels eines ausfahrbaren bzw. einfahrbaren unteren Arms einer Bandführungseinrichtung unter dem Packgut hindurch gezogen wird.

Dabei kann das Umreifungsband durch das bzw. bei dem Ausfahren des oberen Arms und/oder bei dem Einfahren des unteren Arms mitgezogen werden. Es kann aber auch vorgesehen sein, dass das Umreifungsband durch einen gesonderten Mechanismus gezogen wird, gegebenenfalls auch bei bereits ausgefahrenen Armen.

Es kann insbesondere vorgesehen sein, dass der obere Arm für Schritt (a) ausgezogen ist oder während des Schritts (a) ausgezogen wird.

Für den Übergang von Schritt (a) zu Schritt (b) und wiederum zu Schritt (c) ist vorzugsweise vorgesehen, dass ein Endbereich des oberen Arms und ein Endbereich des unteren Arms übereinander ausgerichtet sind, wobei die beiden Endbereiche zwischen sich die Luftstrecke ausbilden, und wobei der vertikale Abstand zwischen den Endbereichen die Länge der Luftstrecke definiert. Dabei sollte der untere Arm ausgefahren sein.

Ferner ist vorzugsweise vorgesehen, dass der obere Arm ausgefahren bleibt, zumindest bis das Umreifungsband die Luftstrecke nach Schritt (b) überwunden hat und durch den ausgefahrenen unteren Arm aufgefangen wurde. Während oder nach dem Schritt (c) kann der untere Arm wieder eingezogen werden.

In Schritt (b) soll das Umreifungsband zumindest im Wesentlichen bzw. größtenteils gravitationsgetrieben, d.h. durch die wirkende Gewichts- bzw. Gravitationskraft, wenigstens annähernd vertikal bzw. senkrecht nach unten fallen. Dabei können jedoch, auch unbeabsichtigt, weitere Kräfte wirken. Beispielweise kann eine eventuelle Ablenkung durch Wind oder andere Luftströmungen nicht ausgeschlossen werden.

Es ist vorgesehen, dass das Umreifungsband an seinem Bandende, insbesondere für Schritt (b), durch einen Fallkörper beschwert wird, welcher am Ende der Luftstrecke bzw. vor Schritt (c) aufgefangen wird.

Das Ende der wenigstens annähernd vertikalen Luftstrecke befindet sich dabei naturgemäß unten und ist in Fallrichtung zu verstehen.

Es ist vorzugsweise vorgesehen, dass das Umreifungsband in Schritt (c) durch einen der Palettenzwischenräume der Palette, auf welcher sich das Packgut befindet, gezogen wird.

Ferner kann vorgesehen sein, dass das Umreifungsband beim Auffangen des optionalen Fallkörpers vorzugsweise von der wenigstens annähernd vertikalen Luftstrecke bzw. Fallstrecke in eine wenigstens annähernd horizontale Richtung umgelenkt wird.

Beim oder nach dem Auffangen des Fallkörpers durch den im Rahmen des Verfahrens optionalen unteren Arm rastet der Fallkörper vorzugsweise an dem unteren Arm ein. Dies kann durch den Restschwung des Fallens und/oder magnetisch unterstützt werden. In Ergänzung kann vorgesehen sein, dass der untere Arm das Umreifungsband mit dem Fallkörper beim Einfahren mitnimmt, indem der Fallkörper am unteren Arm eingerastet ist.

Das Verbinden des Bandendes und des Bandabschnitts in Schritt (d) dient insbesondere dazu, um mit dem Umreifungsband eine geschlossene Schlaufe bzw. Schlinge um das Packgut auszubilden, welche das Packgut auf der Palette sichert.

Vorzugsweise werden das Bandende und der Bandabschnitt in Schritt (d) dadurch verbunden, dass sie verschweißt werden.

Um das Umreifungsband durch Verschweißen bzw. Erhitzen zu einer geschlossenen Schlaufe verbinden zu können, ist es von Vorteil, wenn ein Umreifungsband aus thermoplastischem Kunststoff verwendet wird.

Die beschriebenen Ausgestaltungen und Weiterbildungen der Erfindung lassen sich beliebig miteinander kombinieren.

Merkmale, die im Zusammenhang mit einem der beiden Gegenstände der Erfindung, d.h. der Vorrichtung oder dem Verfahren zum Umreifen von palettiertem Packgut, beschrieben wurden, sind auch für den jeweils anderen Gegenstand der Erfindung vorteilhaft umsetzbar. Ebenso können Vorteile, die im Zusammenhang mit einem der Gegenstände der Erfindung genannt wurden, auch auf den anderen Gegenstand der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Nachfolgend wird ein Ausführungsbeispiel der Erfindung anhand der Zeichnung näher beschrieben.

Die Figuren zeigen ein bevorzugtes Ausführungsbeispiel, in dem einzelne Merkmale der vorliegenden Erfindung in Kombination miteinander dargestellt sind. Merkmale des Ausführungsbeispiels sind auch losgelöst von den anderen Merkmalen des Ausführungsbeispiels umsetzbar.

In den Figuren sind funktionsgleiche Elemente mit denselben Bezugszeichen versehen.

Die Figuren stellen die Erfindung lediglich beispielhaft und stark schematisiert dar.

Es zeigen:
- Figur 1: eine prinzipmäßige Ansicht einer Ausführungsform der erfindungsgemäßen Vorrichtung im Schnitt von der Seite zu Beginn eines Umreifungsvorgangs, wobei sich die Vorrichtung in einem eingefahrenen Zustand (Grundstellung) befindet;
- Figur 1A: eine prinzipmäßige Ansicht nach der Linie A-A der Figur 1 im Schnitt von oben;
- Figur 2: eine prinzipmäßige Ansicht nach der Figur 1 nach halber Umrundung des Packguts mit dem Umreifungsband, wobei sich die Vorrichtung in einem ausgefahrenen Zustand befindet;
- Figur 3: eine prinzipmäßige Ansicht nach der Figur 1 nach annähernd vollständiger Umrundung des Packguts mit dem Umreifungsband;
- Figur 4: eine prinzipmäßige Ansicht nach der Figur 1 beim Verschließen des Umreifungsbands zum Sichern des Packguts; und
- Figur 5: eine prinzipmäßige Ansicht einer weiteren Ausführungsform der erfindungsgemäßen Vorrichtung im Schnitt von der Seite, wobei sich die Vorrichtung in einem ausgefahrenen Zustand befindet.

Die Figur 1 zeigt eine Ausführungsform einer erfindungsgemäßen Vorrichtung 1 zum Umreifen von palettiertem Packgut 2, d.h. von beliebigen Gütern, Waren und/oder Baustoffen auf einer beliebigen Palette 12, wenigstens aufweisend eine Ausgabeeinrichtung 3, vorzugsweise ausgebildet als eine Bandrolle 3, zur Bereitstellung eines Umreifungsbands 4 und eine Bandführungseinrichtung 5 zum Umreifen des Packguts 2 mit dem Umreifungsband 4 im Schnitt von der Seite. Dabei ist die Vorrichtung 1 insbesondere in ihrem Zustand zu Beginn eines Umreifungsvorgangs bzw. Umreifungsprozesses gezeigt. Die Figuren 2 bis 4, auf die nachfolgend noch Bezug genommen wird, zeigen weitere Ansichten dieser Ausführungsform der erfindungsgemäßen Vorrichtung 1 zu anderen Zeitpunkten während eines beispielhaften Umreifungsvorgangs. Zunächst sei die Erfindung anhand der Figur 1 näher beschrieben.

Erfindungsgemäß ist vorgesehen, dass die Bandführungseinrichtung 5 wenigstens einen oberen Arm 6 und einen unteren Arm 7 zur Führung des Umreifungsbands 4 aufweist. Dabei weist der obere Arm 6 einen Austrittsbereich 6a zum Ausführen eines Bandendes 4a des Umreifungsbands 4 und der untere Arm 7 einen Eintrittsbereich 7a zum Einführen des Bandendes 4a auf. Zwischen dem Austrittsbereich 6a und dem Eintrittsbereich 7a weist die Bandführungseinrichtung 5 eine wenigstens annähernd vertikale Luftstrecke 8 auf. Es ist ferner vorgesehen, dass ein Fallkörper 9 der Bandführungseinrichtung 5 lösbar an dem Umreifungsband 4 befestigbar ist bzw. insbesondere für die Führung des Umreifungsbands 4 über die Luftstrecke 8 an dem Umreifungsband 4 befestigt ist, so dass das Umreifungsband 4 mit dem Fallkörper 9 gravitationsgetrieben entlang der Luftstrecke 8 dem Eintrittsbereich 7a des unteren Arms 7 zuführbar ist.

Durch die erfindungsgemäße Vorrichtung 1 kann das Packgut 2 in besonders vorteilhafter Weise auf der Palette 12 gesichert werden.

Die Ausgabeeinrichtung 3 ist im Rahmen des Ausführungsbeispiels als Bandrolle 3 ausgebildet und wird im Folgenden auch so bezeichnet. Dies ist jedoch nicht beschränkend zu verstehen. Analog könnte es sich auch um eine andersartig ausgestaltete Ausgabeeinrichtung handeln.

Die Bandführungseinrichtung 5, insbesondere der obere Arm 6 und/oder der untere Arm 7, kann insbesondere dazu eingerichtet sein, das Umreifungsband 4 zumindest teilweise um das Packgut 2 zu ziehen.

Für eine Darstellung der Luftstrecke 8, über die das Umreifungsband 4 durch die Gravitationskraft, unterstützt durch das Gewicht des Fallkörpers 9 gezogen wird, sei auf die nachfolgend noch beschriebene Figur 2 verwiesen.

Es kann vorzugsweise vorgesehen sein, dass der Fallkörper 9 lösbar an dem Bandende 4a des Umreifungsbands 4 befestigbar ist. Dazu weist der Fallkörper 9 vorzugsweise eine Befestigungseinrichtung, weiter vorzugsweise eine Klemmeinrichtung auf. Ist der Fallkörper 9 am Bandende 4a befestigt, so ist der Austrittsbereich 6a vorzugsweise zum Ausführen des Bandendes 4a mit dem daran befestigten Fallkörper 9 eingerichtet und ausgebildet. Ebenso ist der Eintrittsbereich 7a in diesem Fall vorzugsweise zum Einführen des Bandendes 4a mit dem daran befestigten Fallkörper 9, insbesondere zum Auffangen des Fallkörpers 9, eingerichtet und ausgebildet.

Zur Vereinfachung der Illustration ist die Führung des Umreifungsbands 4 in den gezeigten Ausführungsbeispielen so dargestellt, dass das Umreifungsband 4 an dem oberen Arm 6 bzw. dem unteren Arm 7 außen entlang geführt ist, wobei nicht alle für eine solche Halterung vorzugsweise vorgesehenen Führungselemente, wie beispielsweise Umlenkrollen, in den Figuren gezeigt sind. Vorzugsweise kann vorgesehen sein, dass das Umreifungsband 4 durch den oberen Arm 6 und/oder unteren Arm 7 hindurch geführt ist, beispielsweise durch einen innenliegenden Kanal.

Vorzugsweise ist der obere Arm 6 und/oder der untere Arm 7 selbsttragend. Es hat sich außerdem von Vorteil erwiesen, wenn der obere Arm 6 und/oder der untere Arm 7 jeweils ausfahrbar bzw. einfahrbar ist, wobei der obere Arm 6 und/oder der untere Arm 7 vorzugsweise als Teleskoparm ausgebildet ist.

Der eingefahrene Zustand der Arme 6, 7 ist in der Figur 1 beispielhaft dargestellt. Ergänzend sei für eine prinzipmäßige Ansicht der Ausführungsform nach der Figur 1 mit den Armen 6, 7 in einem ausgefahrenem Zustand auf die Figur 2 verwiesen, wobei in der Figur 2 der Zustand nach etwa einer halben Umrundung des Packguts 2 mit dem Umreifungsband 4 dargestellt ist, und wobei sich der Fallkörper 9 im Fall auf der Luftstrecke 8 befindet und das Umreifungsband 4 hinter sich her zieht.

In einer vorteilhaften Ausgestaltung der Vorrichtung 1 ist der Fallkörper 9 an einer oberen Rasteinrichtung 6b des oberen Arms 6 und/oder an einer unteren Rasteinrichtung 7b des unteren Arms 7 jeweils einrastbar bzw. ausrastbar. Bei den Rasteinrichtungen 6b, 7b kann es sich auch um Halteeinrichtungen, z. B. Riegeleinrichtungen oder Mitnehmereinrichtungen, handeln. Das Ausführungsbeispiel ist entsprechend zu verstehen. Die Rasteinrichtungen 6b, 7b fallen dabei unter den Oberbegriff Halteeinrichtungen.

Die obere Rasteinrichtung 6b kann vorzugsweise einen Federklappmechanismus und/oder einen Magnetriegel für den Fallkörper 9 aufweisen. Die untere Rasteinrichtung 7b kann vorzugsweise als Rückschlagriegel und/oder Einwegeklemme für den Fallkörper 9 ausgebildet sein. Vorzugsweise rastet der Fallkörper 9 nach dem Durchlaufen der Luftstrecke 8 bzw. beim Auftreffen auf den Eintrittsbereich 7a des unteren Arms 7 automatisch an der unteren Rasteinrichtung 7b ein bzw. wird dort gehalten bzw. arretiert.

Es hat sich von besonderem Vorteil erwiesen, wenn eine Rückführeinrichtung 10 zur Rückführung des Fallkörpers 9 von dem unteren Arm 7 in Richtung des oberen Arms 6 vorgesehen ist, welche vorzugsweise parallel zu der Luftstrecke 8 verläuft wie es beispielhaft in der Figur 2 gezeigt ist. Die Rückführeinrichtung 10 kann beispielsweise als umlaufender Riemen und/oder umlaufende Kette mit wenigstens einem Mitnehmer 10a für den Fallkörper 9 ausgebildet sein. Dabei kann vorzugsweise vorgesehen sein, dass die Rückführeinrichtung 10 den Fallkörper 9 in Richtung von dem unteren Arm 7 zu dem oberen Arm 6 transportieren kann. Dies ist in der Figur 3 dargestellt, wobei der Umreifungsvorgang zu einem Zeitpunkt gezeigt ist, zu dem das Umreifungsband 4 das Packgut 2 annähernd vollständig umrundet hat.

Es kann von Vorteil sein, wenn die Rückführeinrichtung 10 auf einem ersten Abschnitt, insbesondere einem unteren Abschnitt, der Rückführeinrichtung 10 den Fallkörper 9 mit dem daran befestigten Umreifungsband 4 bzw. Bandende 4a transportiert (siehe Figur 3) und/oder wenn die Rückführeinrichtung 10 auf einem zweiten Abschnitt, insbesondere einem oberen Abschnitt, der Rückführeinrichtung 10 den Fallkörper 9 mit einem daran befestigbaren neuen Bandende 4a' transportiert (siehe Figur 4). Dabei kann insbesondere vorgesehen sein, dass das Umreifungsband 4 bzw. das (ursprüngliche) Bandende 4a des Umreifungsbands 4 zwischen dem ersten und dem zweiten Abschnitt der Rückführeinrichtung 10 von dem Fallkörper 9 getrennt wird. An dieser Stelle kann dann auch bereits das neue Bandende 4a' an dem Fallkörper 9 befestigt, insbesondere festgeklemmt werden.

Nachdem das (ursprüngliche) Bandende 4a von dem Fallkörper 9 gelöst wurde, beispielsweise wenn sich der Fallkörper 9 zwischen dem vorstehend beschriebenen ersten und zweiten Abschnitt der Rückführeinrichtung 10 und vorzugsweise auf Arbeitshöhe befindet, kann dieses Bandende 4a mithilfe einer nachfolgend noch beschriebenen Bandverbindungseinrichtung 13 mit einem anderen Bandabschnitt des Umreifungsbands 4 verbunden, vorzugsweise verschweißt werden, so dass das Umreifungsband 4 eine festsitzende Schlinge um das Packgut 2 herum ausbildet. Zum Lösen des Umreifungsbands 4 vom Fallkörper 9 kann vorzugsweise vorgesehen sein, dass der Fallkörper 9 kurzzeitig rückwärts bzw. entgegen der eigentlichen Umlaufrichtung transportiert wird, vorzugsweise mittels der Rückführeinrichtung 10 oder der nachfolgend noch beschriebener Steuerrollen 17, um einen Rückhaltemechanismus der Befestigungseinrichtung bzw. Klemmeinrichtung des Fallkörpers 9 auszulösen, so dass das Umreifungsband 4 freigegeben wird. Alternativ kann das Umreifungsband 4 auch manuell von dem Fallkörper 9 gelöst werden.

Das Verschließen des Umreifungsbands 4 zum Sichern des Packguts 2 ist in der Figur 4 schematisch dargestellt. Wenn der um das Packgut 2 geschlungene Abschnitt des Umreifungsbands 4 von dem restlichen, mit der Bandrolle 3 verbundenen Umreifungsband 4 getrennt, insbesondere abgeschnitten wird, entsteht ein bereits erwähntes neues Bandende 4a', welches für einen weiteren Umreifungsvorgang verwendet werden kann. Bei bestimmungsgemäßer Verwendung der in den Figuren 1 bis 4 gezeigten Ausführungsform der erfindungsgemäßen Vorrichtung, ist vorgesehen, das neue Bandende 4a' sogleich an dem Fallkörper 9 zu befestigen, d.h. bevor der Fallkörper 9 von der Rückführeinrichtung 10 weitertransportiert wird. In der Figur 4 ist die Schnittstelle am Umreifungsband 4, an der das neue Bandende 4a' entsteht, mit einer kurzen Strichlinie markiert. Der zur Verbindung vorgesehene Bandabschnitt liegt, in Umlaufrichtung betrachtet, unmittelbar vor dem neuen Bandende 4a'. Ferner ist durch Pfeile angedeutet, dass der zur Verbindung mit dem (ursprünglichen) Bandende 4a vorgesehene Bandabschnitt am nunmehr losen, um das Packgut 2 geschlungenen Teil des Umreifungsbands 4 zum Verschließen an das (ursprüngliche) Bandende 4a herangeführt wird. Dann wird mit dem Verschlussgerät 13 das Band 4 um das Packgut 2 gespannt, verschweißt und abgeschnitten. Dadurch entsteht das neue Bandende 4a', welches dann dem Fallkörper 9 zugeführt wird. Damit ist die Umreifung des Packguts 2 abgeschlossen und die Vorrichtung 1 für einen weiteren Umreifungsprozess einsatzbereit.

Bei bestimmungsgemäßer Verwendung der Vorrichtung 1 zum Umreifen von palettiertem Packgut 2 kann vorzugsweise vorgesehen sein, dass das Umreifungsband 4 vom oberen Arm 6 solange geführt ist, bis der untere Arm 7 das Umreifungsband 4 mit dem Fallkörper 9 unter dem Packgut 2, vorzugsweise beim Einfahren des unteren Arms 7, entlang gezogen hat und auch vorzugsweise die Rückführeinrichtung 10, sofern diese vorgesehen ist, den Fallkörper 9 vorzugsweise vom unteren Arm 7 bis auf Arbeitshöhe transportiert hat. Zwischen den in den Figuren 3 und 4 gezeigten Momentaufnahmen des Umreifungsprozesses kann somit vorzugsweise vorgesehen sein, dass der untere Arm 7 einfährt, während der obere Arm 6 noch vollständig ausgefahren ist bzw. bleibt. Die Abfolge des Einfahrens der Arme 6, 7 kann aber auch anders gewählt sein, beispielsweise können der obere Arm 6 und der untere Arm 7 gleichzeitig einfahren.

Es sei darauf hingewiesen, dass das um das Packgut 2 geschlungene Umreifungsband 4 in der Figur 4 zu Illustrationszwecken mit einem gewissen Abstand zum Packgut 2 gezeichnet ist. Dies dient lediglich der besseren Unterscheidbarkeit der jeweiligen Linien. Es ist vorzugsweise vorgesehen, dass das Umreifungsband 4 stramm bzw. fest, d.h. eng bzw. dicht, um das Packgut 2 gespannt ist, um dieses auf der Palette 12 zu sichern und insbesondere ein Verrutschen und/oder Herunterfallen des Packguts 2 von der Palette 12 zu verhindern. Selbiges gilt analog für die Figur 3 für die in dem dargestellten Zeitpunkt des Umreifungsprozesses bereits am Packgut 2 entlang geführten Abschnitte des Umreifungsbands 4.

Vorzugsweise ist vorgesehen, dass der obere Arm 6, der untere Arm 7, die Luftstrecke 8 und/oder die Rückführeinrichtung 10 gemeinsam eine Umlaufbahn für den Fallkörper 9 ausbilden. Auf der Umlaufbahn kann sich der Fallkörper 9 vorzugsweise ohne Richtungsänderung im Kreis bewegen.

Zur Anpassung an verschiedenartiges palettiertes Packgut 2, insbesondere an die Bodenhöhe bzw. die Höhe der Palettenzwischenräume 12a und/oder der Bodenhölzer der Palette 12, kann der untere Arm 7 vorzugsweise höhenverstellbar sein.

Um sicherzustellen, dass der Austrittsbereich 6a und der Eintrittsbereich 7a zur Ausbildung der Luftstrecke 8 wenigstens annähernd vertikal zueinander ausgerichtet sind, kann vorzugsweise eine Ausfahrlänge des oberen Arms 6 und/oder eine Ausfahrlänge des unteren Arms 7 messbar sein.

Sofern der obere Arm 6 und/oder der untere Arm 7 elektromotorisch ausfahrbar bzw. einfahrbar ist, kann die jeweilige Ausfahrlänge bzw. Ausfahrstrecke vorzugsweise mittels eines Encoders bzw. einer Kodiereinrichtung an dem jeweiligen Motor bzw. Elektromotor gemessen und/oder geregelt werden.

Alternativ dazu kann am oberen Arm 6 und/oder am unteren Arm 7 ein Sensorelement 11a vorgesehen sein, um zu detektieren, ob der Austrittsbereich 6a und der Eintrittsbereich 7a zur Ausbildung der Luftstrecke 8 wenigstens annähernd vertikal zueinander ausgerichtet sind.

Vorzugsweise kann am unteren Arm 7 ein Sensor 11b vorgesehen sein, um zu detektieren, wenn der untere Arm 7 beim Ausfahren unterhalb des Packguts 2 hervortritt und/oder zu detektieren, ob sich ein Hindernis auf der Luftstrecke 8 befindet. Dies eignet sich insbesondere dann, wenn der untere Arm 7 dazu eingerichtet und ausbildet ist, beim Ausfahren durch einen Palettenzwischenraum 12a unterhalb des Packguts 2 hindurchgeführt zu werden. Es kann dabei von Vorteil sein, wenn ein Ende des unteren Arms 7 nach oben und/oder unten hin angeschrägt ist. In der Zeichnung ist beispielhaft dargestellt, wie der untere Arm 7 an seinem vorderen Ende nach unten hin angeschrägt sein bzw. eine Fase aufweisen kann.

Der Austrittsbereich 6a und/oder der Eintrittsbereich 7a weist vorzugsweise ein Umlenkelement bzw. einen Umlenkbereich auf.

Für ein besonders vorteilhaftes Auffangen des Umreifungsbands 4 bzw. des Fallkörpers 9 am Ende der Luftstrecke 8 kann der Eintrittsbereich 7a des unteren Arms 7 außerdem vorzugsweise zumindest teilweise trichterförmig ausgebildet sein (von oben betrachtet bzw. in einer Draufsicht). Dies ist in der Zeichnung nicht gezeigt.

Der Fallkörper 9 kann beispielsweise als Kettensegment ausgebildet sein, wie zeichnerisch angedeutet.

Es ist von Vorteil, wenn eine Bandverbindungseinrichtung 13 vorgesehen ist, welche dazu eingerichtet ist, das Umreifungsband 4 straff um das Packgut 2 zu spannen, sowie das Bandende 4a und einen Bandabschnitt miteinander zu verbinden. Die Bandverbindungseinrichtung 13 ist in der Figur 1 lediglich schematisiert und strichliniert eingezeichnet. Die Bandverbindungseinrichtung 13 kann ein herkömmliches Handgerät bzw. Verschweißgerät sein, welches losgelöst von der Vorrichtung 1 ist. Die Bandverbindungseinrichtung 13 kann jedoch auch mit der Vorrichtung 1 verbunden sein bzw. ein Teil der Vorrichtung 1 sein.

Vorzugsweise ist die Bandverbindungseinrichtung 13 auch dazu eingerichtet, den um das Packgut 2 geschlungenen Abschnitt des Umreifungsbands 4 bzw. die durch das Verbinden des Bandendes 4a und des Bandabschnitts entstandene, geschlossene Schlinge von dem restlichen Umreifungsband 4 an bzw. auf der Bandrolle 3 zu trennen.

Gemäß einer bevorzugten Ausgestaltung ist die Bandverbindungseinrichtung 13 dazu eingerichtet, das Bandende 4a und den Bandabschnitt durch Verschweißen bzw. Erhitzen miteinander zu verbinden. Dafür kann das Umreifungsband 4 insbesondere aus thermoplastischem Kunststoff ausgebildet sein.

Zum Verbinden des (ursprünglichen) Bandendes 4a mit dem anderen Bandabschnitt des Umreifungsbands 4 muss das Umreifungsband 4 aus der Führung des oberen Arms 6, insbesondere der Führung am Austrittsbereich 6a gelöst werden. Dies entspricht in etwa dem Zeitpunkt des Umreifungsvorgangs, der in Figur 3 gezeigt ist. Dazu hat es sich von Vorteil erwiesen, wenn der obere Arm 6, zumindest der Austrittsbereich 6a des oberen Arms 6, dazu eingerichtet und ausgebildet ist, das Umreifungsband 4 gezielt freizugeben.

Zum Lösen des Umreifungsbands 4 aus der Führung des oberen Arms 6 kann vorgesehen sein, dass der obere Arm 6 das Umreifungsband 4, beispielsweise unter einer bestimmten Zugspannung und/oder durch kurzzeitige Umkehrung der Umlaufrichtung des Umreifungsbands, freigibt. Dies kann insbesondere dann angewendet werden, wenn das Umreifungsband 4 zunächst in einem Kanal in dem oberen Arm 6 geführt ist, wobei der obere Arm 6 vorzugsweise nach unten hin eine längliche Öffnung aufweist, welche ggf. lose mit einer Gummilippe verschlossen sein kann. Die Zugspannung kann gegebenenfalls durch die nachfolgend noch beschriebene Steuerrollen 17 aufgebracht werden. Es kann auch vorgesehen sein, dass der Führungsmechanismus des oberen Arms 6 das Umreifungsband 4 gesteuert, beispielsweise zu einem bestimmten Zeitpunkt oder ausgelöst durch ein Signal, freigibt, so dass das Umreifungsband 4 aus dem oberen Arm 6 ausgegeben wird. Gegebenenfalls kann die Freigabe zumindest teilweise durch das Öffnen der oberen Rasteinrichtung 6b realisiert werden.

Es kann vorteilhaft sein, wenn alternativ oder ergänzend eine Hebeleinrichtung 14 zum Anheben und/oder Herunterdrücken des Umreifungsbands 4 bzw. des mit dem Bandende 4a zu verbindenden Bandabschnitts vorgesehen ist. Diese ist in der Figur 1 exemplarisch dargestellt. Es sei jedoch darauf hingewiesen, dass die Hebeleinrichtung 14 beliebig ausgestaltet sein kann, sofern sie sich zum Anheben und/oder Herunterdrücken des Umreifungsbands 4 bzw. des Bandabschnitts eignet. Vorzugsweise kann die Hebeleinrichtung 14 es dem Bediener vereinfachen, das Bandende 4a und den Bandabschnitt einander anzunähern bzw. zusammenzuführen um sie gemeinsam in die Bandverbindungseinrichtung 13 einzulegen, so dass durch das Verbinden eine geschlossene Schlinge aus dem Umreifungsband 4 um das Packgut 2 entstehen kann, um das Packgut 2 auf der Palette 12 zu sichern.

Vorzugsweise ist eine Vorschubeinrichtung mit vorzugsweise wenigstens einem Paar von Vorschubrollen 15 vorgesehen, um das Umreifungsband 4 von der Ausgabeeinrichtung bzw. Bandrolle 3 abzuwickeln bzw. abzurollen und damit einen Bandspeicher 16 zu befüllen.

Die Vorschubeinrichtung ist im Rahmen des Ausführungsbeispiels als ein Paar von Vorschubrollen 15 ausgebildet. Dies ist jedoch nicht beschränkend zu verstehen. Es könnte sich ebenso um eine anders ausgestaltete Vorschubeinrichtung handeln.

Im Bandspeicher 16 ist vorzugsweise ein Überschuss an Umreifungsband 4 bzw. loses Umreifungsband 4 vorhanden, welches locker, beispielsweise geschlängelt oder mäanderförmig, im Bandspeicher 16 angeordnet sein kann, wie dies in der Figur 1, sowie den Figuren 2 bis 4 beispielhaft gezeigt ist.

Es kann von Vorteil sein, wenn eine Regeleinrichtung, vorzugsweise wenigstens ein Paar von Steuerrollen 17 vorgesehen ist, um das Umreifungsband 4 kontrolliert in den oberen Arm 6 der Bandführungseinrichtung 5 einzuleiten und/oder um das Umreifungsband 4 entgegen der Umlaufrichtung von dem oberen Arm 6 zurück in den Bandspeicher 16 zu ziehen. Die Regeleinrichtung bzw. die Steuerrollen 17 weist bzw. weisen vorzugsweise einen Motor auf, welcher sowohl vorwärts als auch rückwärts betreibbar ist. Der Motor ist zeichnerisch nicht dargestellt.

Die Regeleinrichtung ist im Rahmen des Ausführungsbeispiels als ein Paar von Steuerrollen 17 ausgebildet. Dies ist jedoch nicht beschränkend zu verstehen. Es könnte sich ebenso um eine anders ausgestaltete Regeleinrichtung handeln.

Es hat sich als besonders geeignet erwiesen, wenn der Bandspeicher 16 zwischen der Vorschubeinrichtung 15 und der Regeleinrichtung 17 angeordnet ist. Dazu kann der Bandspeicher 16 einerseits durch die Vorschubeinrichtung bzw. die Vorschubrollen 15 und andererseits durch die Regeleinrichtung bzw. die Steuerrollen 17 begrenzt sein. Des Weiteren kann es vorteilhaft sein, wenn der Bandspeicher 16, sowie die Vorschubrollen 15 und die Steuerrollen 17 in Umlaufrichtung des Umreifungsbandes 4 betrachtet vor dem oberen Arm 6 angeordnet sind. Wenn notwendig, kann das Umreifungsband 4 von dem Bandspeicher 16 zu der Bandführungseinrichtung 5 und/oder der Rückführeinrichtung 10 durch einen Kanalstutzen bzw. Kanal 21 geführt sein. Die nachfolgend noch beschriebene Figur 5 zeigt eine alternative Anordnung des Bandspeichers 16 im Vergleich zu den Figuren 1 bis 4. Diese beiden Beispiele sind jedoch nicht beschränkend zu verstehen, der Bandspeicher 16 kann auch anders angeordnet sein.

Die Umreifungsrichtung bzw. Umlaufrichtung des Umreifungsbands 4 um das Packgut 2 ist in Figur 2 und den nachfolgenden Figuren mit dem Pfeil "X" symbolisiert. Das Umreifungsband 4 wird vorzugsweise zunächst oberhalb des Packguts 2 entlanggeführt, dann durch den Fallkörper 9 nach unten gezogen und schließlich unter dem Packgut 2 durch den Palettenzwischenraum 12a zurückgeführt.

Der Bandspeicher 16 kann im Wesentlichen durch einen Freiraum in der Vorrichtung 1 ausgebildet sein, durch welchen das Umreifungsband 4 geführt ist. Zum Befüllen des Bandspeichers 16 kann vorzugsweise Umreifungsband 4 von der Bandrolle 3 abgewickelt werden und/oder Umreifungsband 4 aus der Bandführungseinrichtung 5, insbesondere aus dem oberen Arm 6, zurückgezogen werden. Im befüllten Bandspeicher 16 ist ein Überschuss an Umreifungsband 4 bzw. loses Umreifungsband 4 angeordnet, welches bei Bedarf insbesondere mit geringem Widerstand und hoher Geschwindigkeit aus dem Bandspeicher 16 in die Bandführungseinrichtung 5 gezogen werden kann, beispielsweise wenn der Fallkörper 9 über die Luftstrecke 8 fällt, sodass der Fallkörper 9 nicht durch den Widerstand der Bandrolle 3 gebremst wird.

Der Bandspeicher 16 hat vorzugsweise ein Volumen bzw. wird vorzugsweise derart mit einem Überschuss an Umreifungsband 4 bzw. losem Umreifungsband 4 befüllt, dass sich wenigstens eine derartige Länge des Umreifungsbandes 4 in dem Bandspeicher 16 befindet wie notwendig ist um wenigstens 50% der Luftstrecke 8, vorzugsweise 100% der Luftstrecke 8 zu überwinden.

Der Bandspeicher 16 kann sich an einer beliebigen Stelle der Vorrichtung befinden.

Es hat sich als besonders geeignet erwiesen, dass die Steuerrollen 17 beim Ausfahren des oberen Arms 6 genau die Länge an Umreifungsband 4 in Umlaufrichtung nachschieben, um die der obere Arm 6 ausgefahren wird und um die das vordere Bandende 4a beim Ausfahren vorzugsweise mitgezogen wird. Dazu wird das Umreifungsband 4 vorzugsweise aus dem Bandspeicher 16 entnommen und dieser zumindest teilweise geleert. Wenn anschließend das Umreifungsband 4 mit dem vorzugsweise an dem vorderen Bandende 4a befestigten Fallkörper 9 aus dem Austrittsbereich 6a des oberen Arms 6 freigegeben wird und dann über die Luftstrecke 8 fällt, kann vorzugsweise vorgesehen sein, dass die Steuerrollen 17 das Umreifungsband 4 entsprechend der Fallgeschwindigkeit aus dem Bandspeicher 16 nachschieben. Sobald das Bandende 16 im Eintrittsbereich 7a des unteren Arms 7 angekommen ist, rastet der Fallkörper 9 vorzugsweise am unteren Arm 7 ein bzw. wird dort gehalten bzw. arretiert, so dass das Umreifungsband 4 beim Einfahren des unteren Arms 7 mitgezogen wird. Beim Einfahren des unteren Arms 7 schieben die Steuerrollen 17 vorzugsweise wiederrum genau die Länge an Umreifungsband 4 in Umlaufrichtung nach, vorzugsweise aus dem Bandspeicher 16, um die der untere Arm 7 eingefahren wird.

Durch die Vorschubrollen 15 auf der Seite des Bandspeichers 16, auf welcher sich auch die Ausgabeeinrichtung bzw. die Bandrolle 3 befindet, wird vorzugsweise gleichmäßig bzw. mit konstanter Geschwindigkeit Umreifungsband 4 von der Bandrolle 3 abgewickelt und damit der Bandspeicher 16 ausreichend befüllt bzw. nachgefüllt, sodass die Steuerrollen 17 auf der anderen Seite des Bandspeichers 16 stets die benötigte Länge an Umreifungsband 4 in die Bandführungseinrichtung 5 aus dem Bandspeicher 16 entnehmen können. Dabei kann die Bewegungsgeschwindigkeit der Steuerrollen 17, in Abhängigkeit des jeweiligen Stadiums des Umreifungsvorgangs, variabel sein und vorzugsweise an die Ausfahrgeschwindigkeit des oberen Arms 6, der Fallgeschwindigkeit des Umreifungsbands 4 mit dem Fallkörper 9 auf der Luftstrecke 8 bzw. an die Einfahrgeschwindigkeit des unteren Arms 7 angepasst sein.

Ein verfrühtes Herausfallen des Fallkörpers 9 aus dem Austrittsbereich 6a kann durch die obere Rasteinrichtung 6b und/oder mittels der Regeleinrichtung 17 verhindert werden, welche während des Ausfahrens des oberen Arms 6 vorzugsweise nur genau so viel Umreifungsband 4 freigibt bzw. in die Bandführungseinrichtung 5 nachschiebt, wie zum Ausfahren des oberen Arms 6 notwendig ist.

In einer bevorzugten Ausgestaltung ist die Vorrichtung 1 mobil, wobei die Vorrichtung 1 vorzugsweise Räder 18 und/oder einen Akkumulator 19 aufweisen kann.

Es kann von Vorteil sein, wenn eine Kontrolleinrichtung 20 zur Ansteuerung und/oder Überwachung des Umreifens vorgesehen ist. Diese ist in der Zeichnung lediglich schematisch angedeutet.

Die Figur 1A zeigt eine prinzipmäßige Ansicht nach der Linie A-A der Figur 1 im Schnitt von oben. Daraus ist insbesondere ersichtlich, wie die Vorrichtung 1 im Verhältnis zu der Palette 12 mit dem Palettenzwischenraum 12a und dem auf der Palette 12 angeordneten bzw. palettiertem Packgut 2 in der horizontalen Ebene vorzugsweise positioniert ist, nämlich derart, dass sich der Palettenzwischenraum 12a in Verlängerung des unteren Arms 7 befindet. In der Figur 1A sind nicht alle Komponenten der Vorrichtung 1 gut sichtbar und daher auch nicht mit Bezugszeichen versehen. Dazu sei auf die Figur 1 verwiesen.

Die Figur 1 und die Figur 2 unterscheiden sich im Wesentlichen dadurch, dass der obere Arm 6 und der untere Arm 7 in der Figur 1 eingefahren sind, während die beiden Arme 6, 7 in der Figur 2 ausgefahren sind. Die in Bezug auf die Figur 2 nicht näher beschriebenen Aspekte sind analog zu der Figur 1. Ebenso sind die in Bezug auf die Figuren 3 und 4 nicht näher beschriebenen Aspekte analog zu der Figur 1.

Anhand der Figur 2 ist ersichtlich, wie die Vorrichtung 1 bei bestimmungsgemäßer Verwendung vorzugsweise eingestellt und ausgerichtet ist, nämlich derart, dass der obere Arm 6 in seiner ausgefahrenen Position über das Packgut 2 hinwegragt und der untere Arm 7 in seiner ausgefahrenen Position unter dem Packgut 2 hervorragt, wobei sich der untere Arm 7 insbesondere auf der Höhe des Palettenzwischenraums 12a befindet. Ferner sind der Austrittsbereich 6a und der Eintrittsbereich 7a vorzugsweise auf einer vertikalen bzw. senkrechten Linie angeordnet. In anderen Worten sollte sich der Austrittsbereich 6a senkrecht über dem Eintrittsbereich 7a befinden.

Zum Verschließen des Umreifungsbandes 4 muss neben dem zur Verbindung vorgesehenen Bandabschnitt auch das Bandende 4a der Bandverbindungseinrichtung 13 zugeführt werden. Dies kann auf unterschiedliche Art und Weise geschehen, beispielsweise mithilfe der Rückführeinrichtung 10, der Hebeleinrichtung 14 und/oder einer zweiten (nicht dargestellten) Hebeleinrichtung.

Vorzugsweise ist die Rückführeinrichtung 10 dazu eingerichtet und ausgebildet, das Bandende 4a auf Arbeitshöhe, in der Regel ungefähr 80 cm bis 120 cm, und vorzugsweise zumindest in die Nähe des Bandabschnitts zu bringen bzw. zu befördern, so dass der Bediener das Bandende 4a und den Bandabschnitt möglichst einfach greifen und in die Bandverbindungseinrichtung 13 einlegen kann. Dies kann insbesondere dadurch geschehen, dass das Bandende 4a beim Transport des Fallkörpers 9 über die Rückführeinrichtung 10 zumindest über einen, vorzugsweise unteren, Abschnitt der Rückführeinrichtung 10 noch mit dem Fallkörper 9 verbunden bzw. daran befestigt ist. Dies wurde vorstehend bereits näher beschrieben.

In Ergänzung zu ihrer bevorzugten Funktion, den mit dem Bandende 4a zu verbindenden Bandabschnitt anzuheben bzw. hochzuziehen und/oder herunterzudrücken bzw. herunterzuziehen, kann die Hebeleinrichtung 14 auch dazu eingerichtet und ausgebildet sein, das Bandende 4a anzuheben bzw. hochzuziehen und/oder herunterzudrücken bzw. herunterzuziehen. Alternativ kann zum Anheben und/oder Herunterdrücken des Bandendes 4a, analog zu der (ersten) Hebeleinrichtung 14, auch eine zweite Hebeleinrichtung vorgesehen sein.

Gegebenenfalls können die (erste) Hebeleinrichtung 14 bzw. die zweite Hebeleinrichtung und die Rückführeinrichtung 10 zusammenwirken, um das Bandende 4a und den Bandabschnitt einander möglichst weitgehend anzunähern, um es dem Bediener zu ermöglichen, das Bandende 4a und den Bandabschnitt zu ergreifen und der Bandverbindungseinrichtung 13 zuzuführen. Das Bandende 4a kann aber auch mittels eines anderen Mechanismus in Richtung des Bandabschnitts geführt werden. Im einfachsten Fall kann dies manuell, d.h. durch den Benutzer bzw. Bediener, erfolgen.

In der Figur 5 ist eine weitere Ausführungsform der erfindungsgemäßen Vorrichtung 1 im Schnitt von der Seite gezeigt, wobei sich die Vorrichtung 1 ähnlich zur Figur 2, in einem ausgefahrenen Zustand befindet. In Bezug auf die Figur 5 vor- und/oder nachstehend nicht näher beschriebenen Aspekte sind analog zu den Figuren 1 bis 4. Ein wesentlicher Unterschied der Ausführungsform nach Figur 5 im Vergleich zu der Ausführungsform nach den Figuren 1 bis 4 besteht in der Anordnung des Bandspeichers 16, welcher in der Figur 5 nicht auf einer mittleren Höhe bzw. auf Arbeitshöhe, sondern weiter oben angeordnet ist. Bei einer solchen Anordnung muss das Umreifungsband 4 nicht, beispielsweise mithilfe der Rückführeinrichtung 10, von seinem Austrittspunkt aus dem Bandspeicher 16 bis zum oberen Arm 6 nach oben transportiert werden, wie es in der Figur 1 gezeigt ist. Stattdessen ist vorzugsweise vorgesehen, das Umreifungsband 4 direkt dem oberen Arm 6 zuzuführen, wobei die Steuerrollen 17 in Umlaufrichtung betrachtet vorzugsweise unmittelbar vor dem oberen Arm 6 angeordnet sind.

In der Figur 5 ist neben den bereits vorstehend beschriebenen Komponenten der Vorrichtung 1 eine optionale Plattform 22 eingezeichnet, welche das Herunterfallen des Fallkörpers 9 verhindern kann, wenn der Fallkörper 9 noch nicht an dem Umreifungsband 4 befestigt ist, indem der Austrittsbereich 6a des oberen Arms 6, wenn dieser eingefahren ist, von der Plattform 22 abgedeckt bzw. verschlossen wird. Dies kann insbesondere dann von Vorteil sein, wenn die obere Rasteinrichtung 6b nicht, zumindest nicht alleine, zum Halten des Fallkörpers 9 geeignet ist.

Ferner ist in der Figur 5 mit einer Strichlinie und dem Bezugszeichen 4' prinzipmäßig angedeutet, wie das Umreifungsband 4 nach dem Wiedereinfahren des oberen Arms 6 ungefähr verlaufen würde. Es ist vorzugsweise vorgesehen, dass der obere Arm 6 zumindest ausgefahren bleibt, bis das Umreifungsband 4 mit dem Fallkörper 9 die Luftstrecke 8 überwunden hat und durch den ausgefahrenen unteren Arm 7 aufgefangen wurde. Vorzugsweise rastet der Fallkörper 9 dabei am unteren Arm 7, insbesondere an der unteren Rasteinrichtung 7b, ein. Fährt der obere Arm 6 dann wieder ein, so legt sich das Umreifungsband 4 derart von schräg oben um das Packgut 2, hier insbesondere um die rechts oben eingezeichnete Kante des Packguts 2, wie es durch die Strichlinie mit dem Bezugszeichen 4' in der Figur 5 angedeutet ist.

Ein analoger Verlauf des Umreifungsbands 4, wie dies mit dem Bezugszeichen 4' dargestellt ist, kann sich auch dadurch ergeben, dass der obere Arm 6 das Umreifungsband 4, beispielsweise unter einer bestimmten Zugspannung, freigibt. Dies kann insbesondere dann angewendet werden, wenn das Umreifungsband 4 zunächst in einem Kanal in dem oberen Arm 6 geführt ist, wobei der obere Arm 6 nach unten hin eine längliche Öffnung aufweist, welche ggf. lose mit einer Gummilippe verschlossen sein kann. Es kann auch vorgesehen sein, dass der Führungsmechanismus des oberen Arms 6 das Umreifungsband 4 gesteuert, beispielsweise zu einem bestimmten Zeitpunkt oder ausgelöst durch ein Signal, freigibt, so dass das Umreifungsband 4 aus dem oberen Arm 6 ausgegeben wird.

Unter der Voraussetzung eines derartigen Verlaufs des Umreifungsbands 4, wie in der Figur 5 mit der Strichlinie bzw. dem Bezugszeichen 4' gezeigt, kann ein Abschnitt des Umreifungsbands 4 bzw. der mit dem Bandende 4a zu verbindende Bandabschnitt in besonders vorteilhafter Weise von der Hebeleinrichtung 14 erfasst werden, beispielsweise um den Bandabschnitt herunterzudrücken bzw. herunterzuziehen, insbesondere um dadurch den Bandabschnitt der Bandverbindungseinrichtung 13 zuzuführen bzw. in dessen Nähe zu bringen. Dadurch kann es dem Bediener vereinfacht werden, das Bandende 4a und den Bandabschnitt übereinanderzulegen, um diese mithilfe der Bandverbindungseinrichtung 13 zu verbinden. Analog kann die Hebeleinrichtung 14 auch bei dem in der Figur 3 gezeigten Verlauf des Umreifungsbands 4 angewendet werden.

Die Hebeleinrichtung 14 ist im Rahmen der Ausführungsbeispiele optional, kann jedoch von Vorteil sein.

Die Pfeile an den Armen 6, 7 in den Figuren 1, 2 und 5 dienen lediglich der Erläuterung der Funktionsweise der Vorrichtung 1, insbesondere zu dem jeweils gezeigten Zeitpunkt während eines Umreifungsvorgangs, wobei deren Richtung nicht ausschließlich zu verstehen ist. Beispielsweise ist vorzugsweise vorgesehen, dass der obere Arm 6 und/oder der untere Arm 7 jeweils ausfahrbar und einfahrbar ist.

Ferner sind in den Figuren 2 und 5 jeweils mehrere Fallkörper 9 dargestellt, wobei diese jeweils unterschiedliche Zeitpunkte in einem Umreifungsprozess symbolisieren und ebenfalls lediglich der Erläuterung der Funktionsweise der Vorrichtung 1 dienen. Die Vorrichtung 1 weist vorzugsweise nur einen Fallkörper 9 auf. Der Fallkörper 9 ist vorzugsweise am Bandende 4a des Umreifungsbands 4 befestigbar bzw. befestigt, insbesondere festgeklemmt. Beim Umreifen von palettiertem Packgut 2 mittels der Vorrichtung 1 bewegt sich der Fallkörper 9 bei bestimmungsgemäßer Verwendung um das Packgut 2 herum und befindet sich daher je nach Zeitpunkt an unterschiedlichen Positionen in der Bandführungseinrichtung 13 und/oder der Rückführeinrichtung 10.

Der Fallkörper 9 muss nicht zu jedem Zeitpunkt an dem Umreifungsband 4 befestigt sein, jedoch ist der Fallkörper 9 vorzugsweise insbesondere auf der Luftstrecke 8 zur Unterstützung der gravitationsgetriebenen Führung des Umreifungsband 4 am Umreifungsband 4 bzw. dem Bandende 4a befestigt.

Die beschriebenen Ausführungsformen der Erfindung lassen sich beliebig miteinander kombinieren.

Die vorstehend beschriebenen Figuren 1 bis 5 dienen auch zur Offenbarung eines erfindungsgemäßen Verfahrens zum Umreifen von palettiertem Packgut 2 mit einem Umreifungsband 4. Dabei sind wenigstens die folgenden Schritte vorgesehen:
(a) das Umreifungsband 4 wird wenigstens annähernd horizontal über das Packgut 2 hinweg gezogen, wonach
(b) das Umreifungsband 4 gravitationsgetrieben über eine wenigstens annähernd vertikale Luftstrecke 8 seitlich an dem Packgut 2 vorbei fallen gelassen wird, wonach
(c) das Umreifungsband 4 wenigstens annähernd horizontal unter dem Packgut 2, insbesondere durch einen Palettenzwischenraum 12a, hindurch gezogen wird, und wonach
(d) das Umreifungsband 4 straff um das Packgut 2 gespannt wird, sowie ein Bandende 4a des Umreifungsbands 4 und ein Bandabschnitt des Umreifungsbands 4 miteinander verbunden werden.

Das vorstehend beschriebene Verfahren offenbart auch eine vorteilhafte Verwendungsmöglichkeit der erfindungsgemäßen Vorrichtung 1 zum Umreifen von palettiertem Packgut 2 mit einem Umreifungsband 4, insbesondere im Zusammenhang mit den nachfolgend noch näher erläuterten bevorzugten Varianten des Verfahrens. Das erfindungsgemäße Verfahren ist jedoch auch unabhängig von der erfindungsgemäßen Vorrichtung 1 umsetzbar.

Vorzugsweise kann das Umreifungsband 4 in Schritt (a) mittels eines ausfahrbaren bzw. einfahrbaren oberen Arms 6 einer Bandführungseinrichtung 5 über das Packgut 2 hinweg und/oder in Schritt (c) mittels eines ausfahrbaren bzw. einfahrbaren unteren Arms 7 einer Bandführungseinrichtung 5 unter dem Packgut 2 hindurch gezogen werden. Dabei kann es sich insbesondere um eine Bandführungseinrichtung 5 handeln, wie sie vorstehend in Bezug auf die erfindungsgemäße Vorrichtung 1 beschrieben wurde.

Es ist vorgesehen, dass das Umreifungsband 4 an seinem Bandende 4a, insbesondere für Schritt (b), durch einen Fallkörper 9 beschwert wird, welcher am Ende der Luftstrecke 8 bzw. vor Schritt (c) aufgefangen wird.

Es kann vorzugsweise vorgesehen sein, dass das Bandende 4a und der Bandabschnitt in Schritt (d) dadurch verbunden werden, dass sie verschweißt werden.

Weitere bevorzugte Varianten und Ausgestaltungen des Verfahrens ergeben sich aus der vorstehenden Beschreibung des Ausführungsbeispiels der Vorrichtung 1 anhand der Figuren 1 bis 5 analog.

Zur Illustration einer möglichen Umsetzung der Schritte (a) und (b) sei insbesondere auf die Figuren 2 und 5, sowie die zugehörige Beschreibung verwiesen. Die Figur 3 zeigt einen beispielhaften Zustand nach Schritt (c). Figur 4 kann als eine Momentaufnahme einer Umsetzungsmöglichkeit des Schritts (d) aufgefasst werden.

### Bezugszeichenliste:

- 1: Vorrichtung
- 2: Packgut
- 3: Ausgabeeinrichtung, Bandrolle
- 4, 4': Umreifungsband
- 4a: Bandende
- 4a': Neues Bandende
- 5: Bandführungseinrichtung
- 6: Oberer Arm
- 6a: Austrittsbereich
- 6b: Obere Rasteinrichtung
- 7: Unterer Arm
- 7a: Eintrittsbereich
- 7b: Untere Rasteinrichtung
- 8: Luftstrecke
- 9: Fallkörper
- 10: Rückführeinrichtung
- 10a: Mitnehmer
- 11a: Sensorelement
- 11b: Sensor
- 12: Palette
- 12a: Palettenzwischenraum
- 13: Bandverbindungseinrichtung
- 14: Hebeleinrichtung
- 15: Vorschubeinrichtung, Vorschubrollen
- 16: Bandspeicher
- 17: Regeleinrichtung, Steuerrollen
- 18: Räder
- 19: Akkumulator
- 20: Kontrolleinrichtung
- 21: Kanal
- 22: Plattform (Figur 5)

## Patentansprüche

1. Vorrichtung (1) zum Umreifen von palettiertem Packgut (2) wenigstens aufweisend eine Ausgabeeinrichtung (3) zur Bereitstellung eines Umreifungsbands (4) und eine Bandführungseinrichtung (5) zum Umreifen des Packguts (2) mit dem Umreifungsband (4), wobei die Bandführungseinrichtung (5) wenigstens einen oberen Arm (6) und einen unteren Arm (7) zur Führung des Umreifungsbands (4) aufweist, und wobei der obere Arm (6) einen Austrittsbereich (6a) zum Ausführen eines Bandendes (4a) des Umreifungsbands (4) und der untere Arm (7) einen Eintrittsbereich (7a) zum Einführen des Bandendes (4a) aufweist,
**dadurch gekennzeichnet , dass**
die Bandführungseinrichtung (5) zwischen dem Austrittsbereich (6a) und dem Eintrittsbereich (7a) eine wenigstens annähernd vertikale Luftstrecke (8) aufweist, wobei ein Fallkörper (9) der Bandführungseinrichtung (5) lösbar an dem Umreifungsband (4) befestigbar ist, so dass das Umreifungsband (4) mit dem Fallkörper (9) gravitationsgetrieben entlang der Luftstrecke (8) dem Eintrittsbereich (7a) des unteren Arms (7) zuführbar ist.

2. Vorrichtung (1) nach Anspruch 1,
**dadurch gekennzeichnet , dass**
der obere Arm (6) und/oder der untere Arm (7) jeweils ausfahrbar bzw. einfahrbar ist, wobei der obere Arm (6) und/oder der untere Arm (7) vorzugsweise als Teleskoparm ausgebildet ist.

3. Vorrichtung (1) nach Anspruch 1 oder 2,
**dadurch gekennzeichnet , dass**
eine Rückführeinrichtung (10) zur Rückführung des Fallkörpers (9) von dem unteren Arm (7) in Richtung des oberen Arms (6) vorgesehen ist, welche vorzugsweise parallel zu der Luftstrecke (8) verläuft.

4. Vorrichtung (1) nach Anspruch 3,
**dadurch gekennzeichnet , dass**
die Rückführeinrichtung (10) als umlaufender Riemen und/oder umlaufende Kette mit wenigstens einem Mitnehmer (10a) für den Fallkörper (9) ausgebildet ist.

5. Vorrichtung (1) nach Anspruch 3 oder 4,
**dadurch gekennzeichnet , dass**
der obere Arm (6), der untere Arm (7), die Luftstrecke (8) und/oder die Rückführeinrichtung (10) gemeinsam eine Umlaufbahn für den Fallkörper (9) ausbilden.

6. Vorrichtung (1) nach einem der Ansprüche 1 bis 5,
**dadurch gekennzeichnet , dass**
eine Ausfahrlänge des oberen Arms (6) und/oder eine Ausfahrlänge des unteren Arms (7) messbar ist, um sicherzustellen, dass der Austrittsbereich (6a) und der Eintrittsbereich (7a) zur Ausbildung der Luftstrecke (8) wenigstens annähernd vertikal zueinander ausgerichtet sind.

7. Vorrichtung (1) nach einem der Ansprüche 1 bis 6,
**dadurch gekennzeichnet , dass**
eine Bandverbindungseinrichtung (13) vorgesehen ist, welche dazu eingerichtet ist, das Umreifungsband (4) straff um das Packgut (2) zu spannen, sowie das Bandende (4a) und einen Bandabschnitt miteinander zu verbinden.

8. Vorrichtung (1) nach einem der Ansprüche 1 bis 7,
**dadurch gekennzeichnet , dass**
eine Vorschubeinrichtung, vorzugsweise wenigstens ein Paar von Vorschubrollen (15) vorgesehen ist, um das Umreifungsband (4) von der Ausgabeeinrichtung (3) abzuwickeln und damit einen Bandspeicher (16) zu befüllen.

9. Vorrichtung (1) nach einem der Ansprüche 1 bis 8,
**dadurch gekennzeichnet , dass**
eine Regeleinrichtung, vorzugsweise wenigstens ein Paar von Steuerrollen (17) vorgesehen ist, um das Umreifungsband (4) kontrolliert in den oberen Arm (6) der Bandführungseinrichtung (5) einzuleiten und/oder um das Umreifungsband (4) von dem oberen Arm (6) zurück in den Bandspeicher (16) zu ziehen.

10. Vorrichtung (1) nach Anspruch 9,
**dadurch gekennzeichnet , dass**
die Regeleinrichtung (17) einen Motor aufweist, welcher sowohl vorwärts als auch rückwärts betreibbar ist.

11. Vorrichtung (1) nach Anspruch 9 oder 10,
**dadurch gekennzeichnet , dass**
der Bandspeicher (16) zwischen der Vorschubeinrichtung (15) und der Regeleinrichtung (17) angeordnet ist.

12. Vorrichtung (1) nach einem der Ansprüche 1 bis 11,
**dadurch gekennzeichnet , dass**
die Vorrichtung (1) mobil ist, vorzugsweise Räder (18) und/oder einen Akkumulator (19) aufweist.

13. Verfahren zum Umreifen von palettiertem Packgut (2) mit einem Umreifungsband (4),
wobei wenigstens die folgenden Schritte vorgesehen sind:
(a) das Umreifungsband (4) wird wenigstens annähernd horizontal über das Packgut (2) hinweg gezogen, wonach
(b) das Umreifungsband (4) gravitationsgetrieben über eine wenigstens annähernd vertikale Luftstrecke (8) seitlich an dem Packgut (2) vorbei fallen gelassen wird, wonach
(c) das Umreifungsband (4) wenigstens annähernd horizontal unter dem Packgut (2), insbesondere durch einen Palettenzwischenraum (12a), hindurch gezogen wird, und wonach
(d) das Umreifungsband (4) straff um das Packgut (2) gespannt wird, sowie ein Bandende (4a) des Umreifungsbands (4) und ein Bandabschnitt des Umreifungsbands (4) miteinander verbunden werden, wobei
das Umreifungsband (4) an seinem Bandende (4a), insbesondere für Schritt (b), durch einen Fallkörper (9) beschwert wird, welcher am Ende der Luftstrecke (8) bzw. vor Schritt (c) aufgefangen wird.

14. Verfahren nach Anspruch 13,
**dadurch gekennzeichnet , dass**
das Umreifungsband (4) in Schritt (a) mittels eines ausfahrbaren bzw. einfahrbaren oberen Arms (6) einer Bandführungseinrichtung (5) über das Packgut (2) hinweg und/oder in Schritt (c) mittels eines ausfahrbaren bzw. einfahrbaren unteren Arms (7) einer Bandführungseinrichtung (5) unter dem Packgut (2) hindurch gezogen wird.

15. Verfahren nach Anspruch 13 oder 14,
**dadurch gekennzeichnet , dass**
das Bandende (4a) und der Bandabschnitt in Schritt (d) dadurch verbunden werden, dass sie verschweißt werden.

## Claims

1. Device (1) for strapping palletized packaged goods (2), comprising at least a dispensing device (3) for supplying a strapping band (4) and a strap guide device (5) for strapping the packaged goods (2) with the strapping band (4), wherein the strap guide device (5) comprises at least an upper arm (6) and a lower arm (7) for guiding the strapping band (4), and wherein the upper arm (6) comprises an exit region (6a) for guiding out a strap end (4a) of the strapping band (4) and the lower arm (7) has an entry region (7a) for inserting the strap end (4a),
**characterized in that**
the strap guide device (5) comprises an at least approximately vertical air gap (8) between the exit region (6a) and the entry region (7a), wherein a falling body (9) of the strap guide device (5) can be detachably secured to the strapping band (4) so that the strapping band (4) can be fed, driven by gravity together with the falling body (9), along the air gap (8) to the entry region (7a) of the lower arm (7).

2. The device (1) according to claim 1,
**characterized in that**
the upper arm (6) and/or the lower arm (7) is respectively extendable or retractable, wherein the upper arm (6) and/or the lower arm (7) is preferably designed as a telescopic arm.

3. The device (1) according to claim 1 or 2, **characterized in that**
a return mechanism (10) is provided for returning the drop body (9) from the lower arm (7) toward the upper arm (6), which preferably runs parallel to the flight path (8).

4. The device (1) according to claim 3,
**characterized in that**
the return mechanism (10) is designed as a circulating belt and/or circulating chain with at least one driver (10a) for the test mass (9).

5. The device (1) according to claim 3 or 4,
**characterized in that**
the upper arm (6), the lower arm (7), the air gap (8), and/or the return mechanism (10) together form a circuit for the falling body (9).

6. The device (1) according to any one of claims 1 to 5,
**characterized in that**
an extension length of the upper arm (6) and/or an extension length of the lower arm (7) is measurable to ensure that the exit region (6a) and the entry region (7a) for forming the air gap (8) are aligned at least approximately vertically with respect to one another.

7. The device (1) according to any one of claims 1 to 6,
**characterized in that**
a strap connecting device (13) is provided, which is adapted to tension the strapping band (4) tightly around the packaged goods (2) and to connect the strap end (4a) and a strap section to one another.

8. The device (1) according to any one of claims 1 to 7,
**characterized in that**
a feed device, preferably at least one pair of feed rollers (15), is provided to unwind the strapping band (4) from the dispensing device (3) and thereby fill a strap reservoir (16).

9. The device (1) according to any one of claims 1 to 8,
**characterized in that**
a control device, preferably at least one pair of control rollers (17), is provided to guide the strapping band (4) in a controlled manner into the upper arm (6) of the strap guide device (5) and/or to pull the strapping band (4) from the upper arm (6) back into the strap reservoir (16).

10. The device (1) according to claim 9,
**characterized in that**
the control device (17) comprises a motor that can be operated in both forward and reverse directions.

11. The device (1) according to claim 9 or 10,
**characterized in that**
the strap reservoir (16) is arranged between the feed device (15) and the control device (17).

12. The device (1) according to any one of claims 1 to 11,
**characterized in that**
the device (1) is mobile, preferably comprising wheels (18) and/or a battery (19).

13. Method for strapping palletized packaged goods (2) with a strapping band (4),
**wherein**
at least the following steps are provided:
(a) the strapping band (4) is pulled at least approximately horizontally across the packaged goods (2), whereupon
(b) the strapping band (4) is allowed to fall, driven by gravity, past the side of the packaged goods (2) over an at least approximately vertical path (8), whereupon
(c) the strapping band (4) is pulled at least approximately horizontally beneath the packaged goods (2), in particular through a pallet gap (12a), and thereafter
(d) the strapping band (4) is tensioned tightly around the packaged goods (2), and a strap end (4a) of the strapping band (4) and a strap section of the strapping band (4) are connected to one another, wherein
the strapping band (4) is weighted at its end (4a), in particular for step (b), by a falling body (9), which is caught at the end of the air path (8) or before step (c).

14. The method according to claim 13,
**characterized in that**
in step (a), the strapping band (4) is pulled over the packaged goods (2) by means of an extendable or retractable upper arm (6) of a strap guide device (5), and/or in step (c), the strapping band (4) is pulled under the packaged goods (2) by means of an extendable or retractable lower arm (7) of a strap guide device (5).

15. The method according to claim 13 or 14,
**characterized in that**
the strap end (4a) and the strap section are joined in step (d) by being welded together.

## Revendications

1. Dispositif (1) pour cercler des marchandises emballées et palettisées (2), comprenant au moins un dispositif de distribution (3) destiné à fournir un feuillard (4) et un dispositif de guidage de feuillard (5) destiné à cercler les marchandises emballées (2) avec le feuillard (4), dans lequel le dispositif de guidage de feuillard (5) comprend au moins un bras supérieur (6) et un bras inférieur (7) destinés à guider le feuillard (4), et dans lequel le bras supérieur (6) comprend une zone de sortie (6a) pour guider vers l'extérieur une extrémité (4a) du feuillard (4) et le bras inférieur (7) présente une zone d'entrée (7a) pour insérer l'extrémité du feuillard (4a),
**caractérisé en ce que**
le dispositif de guidage de feuillard (5) comprend un espace d'air (8) au moins approximativement vertical entre la zone de sortie (6a) et la zone d'entrée (7a), dans lequel un corps tombant (9) du dispositif de guidage de feuillard (5) peut être fixé de manière amovible à le feuillard de cerclage (4) de sorte que le feuillard de cerclage (4) puisse être amenée, entraînée par la gravité avec le corps tombant (9), le long de l'espace d'air (8) vers la zone d'entrée (7a) du bras inférieur (7).

2. Dispositif (1) selon la revendication 1,
**caractérisé en ce que**
le bras supérieur (6) et/ou le bras inférieur (7) sont respectivement extensibles ou rétractables, le bras supérieur (6) et/ou le bras inférieur (7) étant de préférence conçu comme un bras télescopique.

3. Dispositif (1) selon la revendication 1 ou 2,
**caractérisé en ce que**
un mécanisme de retour (10) est prévu pour ramener le corps de chute (9) du bras inférieur (7) vers le bras supérieur (6), lequel s'étend de préférence parallèlement à la trajectoire de chute (8).

4. Dispositif (1) selon la revendication 3,
**caractérisé en ce que**
le mécanisme de retour (10) est conçu sous la forme d'une courroie de circulation et/ou d'une chaîne de circulation avec au moins un entraîneur (10a) pour la masse d'essai (9).

5. Dispositif (1) selon la revendication 3 ou 4,
**caractérisé en ce que**
le bras supérieur (6), le bras inférieur (7), l'espace d'air (8) et/ou le mécanisme de retour (10) forment ensemble un circuit pour le corps en chute (9).

6. Dispositif (1) selon l'une quelconque des revendications 1 à 5,
**caractérisé en ce que**
une longueur d'extension du bras supérieur (6) et/ou une longueur d'extension du bras inférieur (7) est mesurable afin de garantir que la zone de sortie (6a) et la zone d'entrée (7a) destinées à former l'espace d'air (8) soient alignées au moins approximativement verticalement l'une par rapport à l'autre.

7. Dispositif (1) selon l'une quelconque des revendications 1 à 6,
**caractérisé en ce que**
un dispositif de raccordement de sangle (13) est prévu, qui est adapté pour tendre fermement le feuillard de cerclage (4) autour des marchandises emballées (2) et pour raccorder l'extrémité du feuillard (4a) et une section du feuillard l'une à l'autre.

8. Dispositif (1) selon l'une quelconque des revendications 1 à 7,
**caractérisé en ce que**
un dispositif d'alimentation, de préférence au moins une paire de rouleaux d'alimentation (15), est prévu pour dérouler le feuillard de cerclage (4) à partir du dispositif de distribution (3) et remplir ainsi un réservoir de feuillard (16).

9. Dispositif (1) selon l'une quelconque des revendications 1 à 8,
**caractérisé en ce que**
un dispositif de guidage, de préférence au moins une paire de rouleaux de guidage (17), est prévu pour guider le feuillard de cerclage (4) de manière contrôlée dans le bras supérieur (6) du dispositif de guidage de feuillard (5) et/ou pour ramener le feuillard (4) du bras supérieur (6) vers le réservoir de feuillard (16).

10. Dispositif (1) selon la revendication 9,
**caractérisé en ce que**
le dispositif de guidage (17) comprend un moteur pouvant fonctionner aussi bien en marche avant qu'en marche arrière.

11. Dispositif (1) selon la revendication 9 ou 10,
**caractérisé en ce que**
le réservoir de feuillard (16) est disposé entre le dispositif d'alimentation (15) et le dispositif de commande (17).

12. Dispositif (1) selon l'une quelconque des revendications 1 à 11,
**caractérisé en ce que**
le dispositif (1) est mobile, comprenant de préférence des roues (18) et/ou une batterie (19).

13. Procédé pour cercler des marchandises emballées palettisées (2) à l'aide d'un feuillard (4),
dans lequel
au moins les étapes suivantes sont prévues :
(a) le feuillard (4) est tiré au moins approximativement horizontalement au-dessus des marchandises emballées (2), après quoi
(b) le feuillard (4) est laissé tomber, sous l'effet de la gravité, le long du côté des marchandises emballées (2) selon une trajectoire au moins approximativement verticale (8), après quoi
(c) le feuillard (4) est tiré au moins approximativement horizontalement sous les marchandises emballées (2), en particulier à travers un espace de palette (12a), puis
(d) le feuillard (4) est tendu fermement autour des marchandises emballées (2), et une extrémité (4a) du feuillard de cerclage (4) et une section du feuillard de cerclage (4) sont reliées l'une à l'autre,
le feuillard de cerclage (4) étant lestée à son extrémité (4a), en particulier pour l'étape (b), par un corps en chute (9), qui est intercepté à la fin du trajet aérien (8) ou avant l'étape (c).

14. Procédé selon la revendication 13,
**caractérisé en ce que**
à l'étape (a), le feuillard de cerclage (4) est tirée par-dessus les marchandises emballées (2) au moyen d'un bras supérieur (6) extensible ou rétractable d'un dispositif de guidage de feuillard (5), et/ou, à l'étape (c), le feuillard de cerclage (4) est tirée sous les marchandises emballées (2) au moyen d'un bras inférieur (7) extensible ou rétractable d'un dispositif de guidage de feuillard (5).

15. Procédé selon la revendication 13 ou 14,
**caractérisé en ce que**
l'extrémité du feuillard (4a) et la section du feuillard sont assemblées à l'étape (d) par soudage.
